# EUROPÄISCHE PATENTSCHRIFT

(11) **EP 0 538 316 B1**
(45) Veröffentlichungstag und Bekanntmachung des Hinweises auf die Patenterteilung: **04.01.1995**
(21) Anmeldenummer: 91912562.5
(22) Anmeldetag: 11.07.1991
(51) Int. Cl.: D03D 47/34, B65H 51/22

(54) **FADENSPEICHER- UND -LIEFERVORRICHTUNG**
THREAD-STORE AND THREAD-FEED DEVICE
DISPOSITIF D'EMMAGASINAGE ET D'AMENEE DE FIL

(30) Priorität: 11.07.1990 SE 9002409; 27.11.1990 SE 9003796; 12.06.1991 DE 4119370
(43) Veröffentlichungstag der Anmeldung: 28.04.1993
(73) Patentinhaber: IRO AB, S-523 01 Ulricehamn (SE)
(72) Erfinder: CLAESSON, Tore, S-511 92 Kinna (SE); FREDRIKSSON, Lars-Berno, S-511 00 Kinna (SE); JOSEFSSON, Pär, S-502 51 Boras (SE)
(74) Vertreter: Grünecker, Kinkeldey, Stockmair & Schwanhäusser Anwaltssozietät
(86) Internationale Anmeldenummer: EP9101302
(87) Internationale Veröffentlichungsnummer: WO9201101

(56) Entgegenhaltungen:
- EP-A- 164 032
- EP-A- 330 951
- CH-A- 579 499
- DE-A- 1 942 062

## Beschreibung

Die Erfindung betrifft eine Fadenspeicher- und -liefervorrichtung gemäß dem Oberbegriff von Patentanspruch 1.

Bei hohen Fadengeschwindigkeiten, z.B. in Düsenwebmaschinen, ist in der dem Verbraucher zuliefernden Fadenspeicher- und -liefervorrichtung die Separation der Windungen bei deren Vorschub auf dem Speicherkörper eine wichtige Voraussetzung für einen störungsfreien Betrieb. Bei einem Speicherkörper mit unveränderbarem Durchmesser ist die Separation der Windungen mittels durch eine schrägstehende und exzentrische Zylinderfläche von der Antriebswelle aus bewegter Vorschubelemente einfach zu bewerkstelligen. Allerdings gibt es dort nur eine unveränderbare Grundeinstellung der Separation, die - weil auch für schwierige Betriebsbedingungen und/oder kritische Fadenqualitäten passend - in anderen Fällen einen Kompromiß darstellt. Es sind allerdings schon technisch sehr aufwendige Lösungen vorgeschlagen worden, um zur Änderung der Separation im Bereich der Antriebswelle einzugreifen (EP-A-0 164 032). Da die Vorschubelemente bei diesem Antriebsprinzip mit der Antriebswelle bewegungsübertragend gekoppelt und relativ zu den Auflageelementen beweglich sind, ist für Speicherkörper mit veränderbarem Durchmesser der Auflageelemente, wie sie für Schußfadenspeicher- und -liefer- und -meßvorrichtungen verwendet werden, ein taumelndes tellerrandähnliches Vorschubelement bekannt, das die jeweils erste Windung nur von der Aufwickelseite her axial vorwärts schiebt und dadurch zwischen den Windungen im Vorrat unerwünschte Berührungszonen schafft, weil keine Separation der Windungen möglich ist. Eine Fadenspeicher-, -liefer- und -meßvorrichtung, bei der die Auflageelemente des Speicherkörpers im Durchmesser verstellbar sind, und bei der über den Umfang verteilte Vorschubelemente für eine Separation beim Vorschub vorgesehen sind, wurde zwar bereits ausgestellt, ist jedoch in der Praxis noch nicht anzutreffen.

Der Erfindung liegt die Aufgabe zugrunde, eine Fadenspeicher- und -liefervorrichtung mit Fadenseparation zu schaffen, die einfach und universell an sich ändernde Betriebsbedingungen und/oder Fadenqualitäten anpaßbar ist.

Die gestellte Aufgabe wird mit den im kennzeichnenden Teil des Anspruchs 1 enthaltenen Merkmalen gelöst.

Bei dieser Lösung wird bei unveränderlichem Durchmesser des Speicherkörpers die Relativlage jedes Vorschubelementes bezüglich seines zugehörigen Auflageelementes geändert, um die Separation und den Vorschub an die jeweilige Betriebsbedingung bzw. Fadenqualität anzupassen. Die Einstellung der Separation auf die Fadenqualität kann bei aufliegenden Windungen und sogar während des Betriebs vorgenommen werden. Es ist eine universelle Anpaßbarkeit der Separation an sich ändernde Betriebsbedingungen und/oder die Fadenqualitäten gegeben.

Bei der Lösung gemäß Anspruch 2 bedeutet die rasche und präzise Verstellung des Durchmessers des Speicherkörpers durch gemeinsames Bewegen der Auflageelemente keinen Verlust der Fadenseparation beim Vorschub, weil die Vorschubelemente mittels der Auflageelemente bei deren Verstellung gemeinsam und so eingestellt werden, daß die Separation beim Vorschub beibehalten bleibt. Jede gewünschte Umstellung läßt sich rasch durchführen, so daß die Umrüstzeiten kurz sind. Die Umstellung kann besonders vorteilhaft sogar bei aufliegenden Windungen und auch während des Betriebs vorgenommen werden, weil die Vorschubelemente ihre für die Separation und den Vorschub notwendigen Relativlagen bezüglich der Auflageelemente bei deren Verstellung zwangsweise wieder einnehmen. Es ist so eine rasche Einstellung, z.B. der Schußfadenlänge, möglich. Bei einer Durchmesseränderung werden die Vorschubelemente mittels der Auflageelemente auf den neuen Durchmesser eingestellt. Durch wenigstens eine Umdrehung der Antriebswelle zentrieren sich dann alle Vorschubelemente bei einer Grundeinstellung des Höhenunterschieds. Durch eine nachfolgende erneute Veränderung des Durchmessers der Auflageelemente wird der Höhenunterschied vergrößert oder verkleinert, wodurch eine andere Separation eingestellt wird. Dies ist von besonderer Bedeutung, weil sich durch eine, z.B. die Schußfadenlänge betreffende, Durchmesseränderung auch der Vorschubelemente deren radialer Hebelarm zur Antriebswelle ändert, was eine ggfs. unerwünschte Änderung der Separation mit sich zieht. Diese Änderung der Separation kann wie vorstehend erläutert, sehr einfach kompensiert werden, so daß der Faden für jeden Durchmesser, z.B. mit derselben, für ihn korrekten Separation gefördert wird. Die Anpassung betrifft zwei eigentlich unterschiedliche Aspekte, nämlich die Betriebsbedingung der Fadenlänge und die Fadenqualität auf dem Speicherkörper.

Eine weitere Ausführungsform stellt eine Abkehr vom üblichen Antriebsprinzip der Vorschubelemente dar, weil diese unabhängig von der Antriebswelle zu ihrer Vorschubbewegung gebracht werden. Bei einem Speicherkörper mit veränderbarem Durchmesser werden die Vorschubelemente zusammen mit den Auflageelementen verstellt, ohne die Separation beim Vorschub zu gefährden; bei einem Speicherkörper mit unveränderbarem Durchmesser wird die Separation auf baulich einfache Weise an die Betriebsbedingungen bzw. die Fadenqualität angepaßt.

Bei einer weiteren Ausführungsform sind sowohl die Durchmesserverstellung als auch die Separationsverstellung einfach, weil die Vorschubbewegung jedes Vorschubelementes bezüglich der radialen Bewegungskomponente unabhängig vom radialen Abstand zur Antriebswelle oder dort angeordneten Bewegungssteuerelementen ist. Es werden nur axiale Bewegungskomponenten von der Antriebswelle abgeleitet.

Bei einer weiteren Ausführungsform geht, obwohl in konventioneller Weise die radialen und axialen Bewegungskomponenten für das Vorschubelement von der Antriebswelle abgeleitet werden, ist die radiale Verstellbarkeit des Vorschubelementes gegeben, die für die Durchmesseranpassung und/oder für die Separations- und Vorschubanpassung gebraucht wird. Der radiale Verstellwiderstand der Verbindung wird vom Auflagedruck der Windungen nicht überwunden, so daß diese beim Vorschub angehoben, separiert und vorwärts gefördert werden.

Bei einer weiteren Ausführungsform wird zu diesem Zweck die radial verstellbare Verbindung gelöst und dann wieder festgestellt.

Bei einer weiteren Ausführungsform wird der Lösbrechwiderstand der Rutschkupplung nur für die Verstellung überwunden, während des Betriebs sind die Vorschubelemente mit der Antriebswelle gekoppelt.

Bei einer weiteren Ausführungsform wird der Höhenunterschied und damit die Separation mittels des Justiermechanismus eingestellt. Bei dieser Einstellung wird der Durchmesser des exzentrischen, im Betrieb mit seinem Zentrum um die Antriebswellenachse umlaufenden Kreises, in den die Vorschubelemente eingeschrieben sind, relativ zum Durchmesser des Kreises, in die Auflageelemente eingeschrieben sind, verändert. Die ist sowohl für einen Speicherkörper mit veränderbarem Durchmesser als auch für einen Speicherkörper mit unveränderbarem Durchmesser vorteilhaft, um die Separation und den Vorschub an die Betriebsbedingungen und/oder die Fadenqualität anzupassen.

Mit einer Schleppkupplung zwischen dem Vorschubelement und dem Auflageelement wird das Vorschubelement gezwungen, einer radialen Verstellung des Auflageelementes zu folgen.

Bei einer zweckmäßige Ausführungsform mit im Durchmesser verstellbarem Speicherkörper ist die schrägstehende und exzentrische Zylinderfläche das von der Antriebswelle angetriebene Antriebssteuerelement für die Separationsund Vorschubbewegung der Vorschubelemente. Bei einer Durchmesseränderung werden die Vorschubelemente über die Schleppkupplung mitgenommen. Durch Drehen der Antriebswelle werden nachfolgend die Vorschubelemente innerhalb des Radialspiels auf die Zylinderachse zentriert, so daß sie die gleiche Separation erzeugen wie vor der Durchmesseränderung.

Bei der weiteren Ausführungsform mit festem Durchmesser des Speicherkörpers blockiert die radial verstellbare Verbindung im Betrieb. Zu einer Umstellung werden die Führungselemente relativ zueinander verschoben. Die radial verstellbare Verbindung stellt sicher, daß die von der Rotation der exzentrischen und schrägstehenden Zylinderfläche abgeleiteten radialen und axialen Bewegungskomponenten direkt auf das Vorschubelement übertragen werden.

Bei einer weiteren Ausführungsform besitzt das Vorschubelement zwei zusätzliche Freiheitsgrade, mittels derer aus der Taumelbewegung des Zylinders resultierende und für eine saubere Vorschubbewegung störende Bewegungskomponenten vom Vorschubelement ferngehalten werden. Das Vorschubelement kann sich bei der Vorschubbewegung entlang in einer idealen Bahn bewegen.

Bei einer besonders zweckmäßige Ausführungsform stellt der mit elastischer Vorspannung angedrückte Klemmring während des Betriebs einen in radialer Richtung festen Anschlag zwischen dem Vorschubelement und der Habe her, wobei er die relative Drehbewegung des Vorschubelements und der Zylinderachse zuläßt. Beim Verstellen wird die Reibkraft des Klemmringes kurzzeitig überwunden, um ihn in eine neue Einstellstellung radial nach innen oder radial nach außen zu bewegen. Die Rutschkupplung ist baulich einfach, funktionssicher und standfest.

Bei einer weiteren Ausführungsform wirkt die Schleppkupplung in radialer Richtung, andere Bewegungskomponenten des Vorschubelementes werden jedoch nicht behindert. Ein in eine Übermaßbohrung eingreifender Anschlagzapfen ist im Rahmen des Übermaßes der Bohrung nach allen Seiten beweglich.

Bei einer montagetechnisch und herstellungstechnisch einfachen Ausführungsform werden die Anschläge und Gegenanschläge nur für die Verstellung benötigt. Im Betrieb sind sie ohne Funktion.

In der Praxis bewährt sich eine Ausführungsform mit einer größeren Anzahl von Anschlägen und Gegenanschlägen. Diese gewährleisten, daß das Vorschubelement bei der Einstellung in die richtige Position gelangt.

Bei einer weiteren Ausführungsform bietet sich eine besonders zweckmäßige Möglichkeit zur statischen Einstellung der relativen Höhenlage zwischen der Außenseite des Vorschubelements und der Außenseite des Auflageelementes und damit der Separation beim Vorschub.

Bei einer weiteren Ausführungsform einer Fadenspeicher- und -liefervorrichtung mit im Durchmesser verstellbarem Speicherkörper schafft das radiale Übermaß des Abstandes die Möglichkeit, die relative Höhenlage durch eine nachträgliche Verstellung der Auflageelemente radial nach innen oder nach außen zu ändern. Werden die Auflageelemente nach einer vorhergehenden Vergrößerung des Durchmessers und der Zentrierung der Vorschuberlemente nochmals um die Exzentrizität nach außen verstellt, tritt keine Separation mehr ein. Dazwischenliegende Einstellungen verkleinern die Separation beim Vorschub.

Eine einfache und rasche Umstellung des Durchmessers des Speicherkörpers unter Beibehalt der Separation ergibt sich bei einer weiteren Ausführungsform. Die Umstellung ist während des Betriebs möglich.

Baulich einfach wird das vorgenannte Ziel erreicht, wenn über die Schleppkupplungen die Vorschubelemente mitgenommen werden. Ist der neue Durchmesser eingestellt, braucht nur die Antriebswelle wenigstens einmal durchgedreht zu werden, um alle Vorschubelemente zu zentrieren. Ist zusätzlich eine Änderung der Separation gewünscht, dann werden die Auflageelemente nochmals radial verstellt.

Bei einer weiteren Ausführungsform werden die axialen Bewegungen von der Antriebswelle abgeleitet, die radialen Bewegungskomponenten hingegen aus den relativen Längsbewegungen der Teile des Vorschubelementes erzeugt, da die Phasenversetzung zwischen den Schrägstellungen zu asynchronen Axialbewegungen der beiden Teile führt. Anstelle relativ zur Antriebswellenachse schräggestellter Zylinderflächen können auch entsprechend schräggestellte Radialflächen zum Erzeugen der axialen Steuerbewegungen benutzt werden.

Bei einer weiteren Ausführungsform werden die radialen Bewegungskomponenten mittels der ansteigenden Rampen erzeugt. Durch eine wählbare Abstimmung der Phasenversetzung läßt sich genau vorherbestimmen, über welchen axialen Weg der Außenseite des Oberteils die Außenseite mit den Windungen angehoben wird. Auf diese Weise lassen sich der Vorschub und die Separation genau einstellen bzw. verstellen.

Alternativ ist auch eine Ausführungsform vorteilhaft, bei der eine Lokomotions-Bewegung für das Oberteil aus axialen Bewegungskomponenten der beiden Vorschubelement-Teile erzeugt wird. Diese treiben die Exzenter wie ein im Stand durchrutschendes Fahrwerk einer Lokomotive, wobei sie die Außenseite des Vorschubelements zyklisch heben und senken und dabei in axialer Richtung hin- und herbewegen. Die Exzenter sind wie mit zwei um 90° zueinander versetzten Kuppelstangen gekoppelt, so daß zu keiner Zeit eine instabile Totpunktlage eintritt.

Bei einem Vorschubsteuerantrieb mit Winkelhebeln werden diese vom Unterteil zyklisch hin- und herverschwenkt, wobei sie das Oberteil anheben und absenken, das seinerseits durch phasenversetzte Axialbewegungen axial hin- und herbewegt wird.

Bei einer ähnlichen Lösung lassen die anderen Arme der Winkelhebel dank ihrer Biegeelastizität die axialen und radialen Bewegungskomponenten zu.

Bei einer anderen Ausführungsform werden radiale Bewegungskomponenten des Oberteils durch die Rampen erzeugt. Dazwischengelegte Nadelrollen verringern den Bewegungswiderstand und vermeiden Verschleiß.

Bei einer weiteren Ausführungsform ist eine einfache Verstellung der Separation bzw. beim Vorschub durch eine Veränderung der Versetzung der Schrägstellungen der Zylinderflächen möglich.

Die Verstellung der Versetzung wird bei einer weiteren Ausführungsform von außen vorgenommen, d.h. auch während des Betriebs. Wichtig ist, daß nach einer Umkehr der Versetzung die Fadenspeicher- und -liefervorrichtung in der Gegendrehrichtung mit Separation beim Vorschub arbeiten kann. Mittels des Drehantriebs läßt sich nicht nur die Separation verstellen, sondern auch der Vorschub für die umgekehrte Drehrichtung des Aufwickelorgans der Fadenspeicher- und -liefervorrichtung umstellen.

Bei einer zweckmäßigen Ausführungsform liegt zwischen dem Vorschubelement und der Antriebswelle eine berührungslose, auf magnetischen Kräften beruhende Antriebsverbindung vor, mit der die radialen und axialen Bewegungskomponenten für das Vorschubelement erzeugt werden. Eine Verstellung sowohl des Durchmessers des Speicherkörpers als auch der Separation kann leicht vorgenommen werden. Auch ist es möglich, den Vorschub mit Separation auf die umgekehrte Drehrichtung des Aufwickelorgans umzustellen.

Für die radialen Bewegungskomponenten kann auch eine andere Nabe verantwortlich sein, wie für die axialen Bewegungskomponenten. Der Arm läßt dank seiner Biegeelastizität oder Versetzbarkeit die axialen Bewegungskomponenten zu, während er radiale Bewegungskomponenten überträgt.

Bei einer weiteren Ausführungsform arbeiten Gleitstein- oder Kulissenführungen präzise und verschleißarm.

Bei einer weiteren Ausführungsform ist der in axialer Richtung biegeelastische Arm am Stellelement der Nabe radial verstellbar. Es läßt sich das Vorschubelement radial verstellen, indem die Nabe axial verschoben wird.

Bei einer weiteren Ausführungsform ist eine stabile Abstützung des Vorschubelementes unter den Windungen im Betrieb gegeben. Beim Verstellen wird der Losbrechwiderstand der Rutschkupplungen überwunden. Die Mitnehmerverbindung überträgt die axialen Bewegungskomponenten. Die Schwenkgelenke ermöglichen die aufwendige Beweglichkeit des Vorschubelements.

Axiale und radiale Bewegungskomponenten werden bei einer baulich einfachen Ausführungsform von getrennten Steuerelementen an der Antriebswelle erzeugt, was die Möglichkeit bietet, die Phasenversetzung zwecks Umstellung auf die entgegengesetzte Drehrichtung des Aufwickelorgans umzukehren oder die Separation zu verändern.

Das gilt auch für eine Ausführungsform, bei der wie bei einem selbsteinstellenden Ventil-Stößel eine Druckmittelkammer mit Über- oder Unterdruck für die radial Abstützung des Vorschubelementes im Betrieb sorgt.

In einer weiteren zweckmäßigen Ausführungsform ist das Vorschubelement unabhängig von der Antriebswelle im Auflageelement mit Magneten zur Vorschubbewegung antreibbar. Die Separation ist frei wählbar. Es ist möglich, eine Umstellung auch während des Betriebes vorzunehmen oder ein oder mehrere Vorschubelemente außer Funktion zu setzen. Ferner läßt sich dieser Vorschubsteuerantrieb problemlos auf die umgekehrte Drehrichtung des Aufwickelorgans umstellen. Eine Veränderung des Durchmessers des Speicherkörpers hat keinen Einfluß auf die Separation. Ferner ist die Separation unabhängig vom Durchmesser des Speicherkörpers.

Um bei einer Vergrößerung des Durchmessers des Speicherkörpers während des Betriebes unzulässige Spannungserhöhungen in den schon auf dem Speicherkörper vorhandenen Windungen zu vermeiden, bewegt sich bei einer weiteren Ausführungsform die Leiste aus der inneren Grenzlage bei nachfolgend aufgebrachten Windungen unter der Kraft des Federelements wieder bis in die äußere Grenzlage.

Ausfühungsformen des Erfindungsgegenstandes werden anhand der Zeichnung erläutert. Es zeigen:
- Fig. 1: einen Längsschnitt eines Teils einer Fadenspeicher- und -liefervorrichtung mit im Durchmesser verstellbarem Speicherkörper,
- Fig. 2 + 3: einander zugeordnete Schnitte eines Details aus Fig. 1,
- Fig. 4: einen Detailschnitt in Fig. 1 in der Ebene IV-IV,
- Fig. 5a,b: einen Detailschnitt zur Verdeutlichung zweier alternativer Ausführungsformen,
- Fig. 6a,b,c,: einen Schnitt durch eine weitere Ausführungsvariante in drei unterschiedlichen Einstellagen,
- Fig. 7: ein Schaubild,
- Fig. 8: einen Teillängsschnitt einer Fadenspeicher- und -liefervorrichtung mit im Durchmesser veränderbarem Speicherkörper in einer geänderten Ausführung,
- Fig. 9,10,11,12a,b: Detailvarianten zur Ausführungsform von Fig. 8,
- Fig. 13: einen Längsschnitt durch eine Detailvariante eines magnetischen Antriebssystems,
- Fig. 14,15: zwei weitere Detailvariationen,
- Fig. 16: eine weitere Ausführunsvariante, in einem Längsschnitt,
- Fig. 17,18: zwei weitere Detailvariationen,
- Fig. 19: eine weitere, elektromagnetische Detailvariante,
- Fig. 20: eine Detailvariation, und
- Fig. 21: einen Schnitt durch eine Detailvariante für einen Speicherkörper mit unveränderbarem Durchmesser.

Eine Fadenspeicher- und -liefervorrichtung F gemäß Fig. 1 weist einen stationären Grundkörper G auf, in dem eine von einem nicht gezeigten Antrieb antreibbare Antriebswelle T gelagert ist, deren Achse mit H bezeichnet ist. Auf der Antriebswelle T ist ein Speicherkörper K drehbar gelagert, der durch nicht gezeigte Hilfsmittel, z.B. Permanentmagnetpaare, gegen Mitdrehen blockiert ist. Der Speicherkörper K ist trommelförmig und bildet eine rotationssymmetrische Speicherfläche für einen aus Windungen W bestehenden Fadenvorrat eines Fadens U, vorzugsweise eines Schußfadens für eine Webmaschine, der z.B. intermittierend in genau bemessenen, gleichen Längsabschnitten abgezogen wird. Die Antriebswelle T trägt ein rohrförmiges Aufwickelorgan I, das aufeinanderfolgende Windungen W wickelt, aus dem der Faden über Kopf in Pfeilrichtung abgezogen wird. Am Gehäuse G ist eine Stopvorrichtung B mit einem radial hin- und herbewegbaren Stopelement B' angebracht, das - wie bekannt - zwischen den Abzugstakten in den Fadenweg greift und zum Abzug zurückgezogen wird.

Die Speicherfläche des Speicherkörpers K wird durch in Umfangsrichtung verteilte stationäre stabförmige Auflageelementen A und diesen zugeordnete stabförmige Vorschubelemente V definiert. Die Vorschubelemente V werden - wie später erläutert wird - bei laufender Antriebswelle I zu einer Vorschubbewegung angetrieben, um die Windungen W in Fig. 1 von links nach rechts vorwärts zu bewegen und mit vorbestimmten Zwischenabständen zu separieren.

Die Auflageelemente A sind im Speicherkörper K radial verstellbar gelagert und greifen mit Eingriffselementen 1 in ein Plangewinde 2 einer Stellringscheibe Q, die, gegebenenfalls durch einen Stellantrieb E, zu einer Drehung antreibbar ist, um den durch die Auflagelemente A definierten Außendurchmesser des Speicherkörpers K zu verändern. Die Außenseiten der Auflageelemente sind in einen zur Achse H konzentrischen Kreis einschreibbar. Jedes Vorschubelement V ist mit allseitigem Spiel in einem Auflageelement A angeordnet. Es könnte aber auch jeweils zwischen zwei Auflageelementen A liegen.

Zwischen dem Auflageelement A und dem zugehörigen Vorschubelement V ist eine in radialer Richtung wirksame Schleppkupplung S vorgesehen, die bei einer radialen Verstellung des Auflageelements A das Vorschubelement V mitnimmt.

Auf der Antriebswelle T ist eine Hülse 3 festgelegt, deren Außenseite eine Zylinderfläche Z aufweist, deren Achse 8 in bezug auf die Antriebswellenachse H mit einem Winkel schräg gestellt ist und zudem (Fig. 2) exzentrisch zur Antriebswellenachse H liegt (Exzentrizität e). In Drehrichtung der Antriebswelle T ist zwischen der Schrägstellung und der Exzentrizität Versetzung von z.B. 90^{o} (s. Fig. 7) vorgesehen. Auf der Zylinderfläche Z ist eine zur Zylinderachse 8 koaxiale Nabe H dreht gelagert, an der gemeinsam wie Speichen die Vorschubelemente V angebracht sind. Jedes Vorschubelement V ist mit der Nabe N mit einer in radialer Richtung verstellbaren Verbindung C, die in Fig. 1 als radiale Rutschkupplung R mit einem vorbestimmten Rutschwiderstand ausgebildet ist, verbunden. Das Vorschubelement V weist einen zylindrischen Schaft 6 auf, der mit einer Gleitpassung in eine Hülse 4 eingreift und durch einen Klemmring 7 festgelegt ist. Die Hülse 4 ist mit Achsstummeln 5 (Achse 9) in der Nabe N in Fig. 1 aus der und in die Zeichnungsebene begrenzt schwenkbar gelagert. Das Auflageelement A weist gemäß Fig. 1 einen annähernd axialen Schacht A' zur Aufnahme des Vorschubelementes V auf.

Gemäß Fig. 2 und 3 ist die Hülse 4 in einer Öffnung 16 der Nabe N mit den Achsstummeln 5 in Bohrungen 10 um die Achse 9 begrenzt schwenkbar, wobei die Achse 9 in etwa parallel zur Zylinderachse 8 ist. Der Schaft 6 ist mit dem Vorschubelement V um eine von einer Bohrung 12 der Hülse 4 definierte, zur Zylinderachse 8 radiale Achse 11 drehbar, da der Klemmring 7 mit geringem radialem und axialem Spiel in einer Nut 13 des Schafts 6 sitzt und mit elastischer Vorspannung gegen die Wand der Bohrung 12 gepreßt wird.

Die Schleppkupplung S ist gemäß den Fig. 1 bis 3 durch Anschläge 14 am Vorschubelement V und durch Gegenanschläge 15 des Auflageelements A gebildet, wobei ein vorbestimmtes Radialspiel vorgesehen ist.

Im Betrieb wird die Antriebswelle T gedreht, damit das Aufwickelorgan I den Faden U in Windungen W auf den Speicherkörper K aufbringt. Das Stopelement B' steht, z.B., in der in Fig. 1 gezeigten Stellung. Wegen der Versetzung zwischen der Schrägstellung und der Exzentrizität e wird jedes Vorschubelement V bei einer Umdrehung der Antriebswelle T aus einer Lage, in der seine Außenseite radial unterhalb der Außenseite des Auflageelementes A liegt, zunächst radial nach außen über die Außenseitel des Auflageelements A bewegt und dann zusätzlich in axialer Richtung in Fig. 1 nach rechts bewegt, um die Windungen W anzuheben, vorwärts zu tragen und zu separieren, ehe es wieder unter das Auflageelement A zurücktritt und in axialer Richtung nach links gestellt wird. Dieselbe Bewegung führen in Drehrichtung nacheinander alle Vorschubelemente V aus. Ist eine vorbestimmte Anzahl von Windungen W aufgewickelt, dann hält die Antriebswelle T an. Sofern dann Faden U benötigt wird, wird das Stopelement B' zurückgezogen und werden die benötigten Windungen W abgezogen. Unterschreitet die Zahlt der Vorratwindungen W auf dem Speicherkörper K eine bestimmte Größe, wird die Antriebswelle T wieder in Drehung versetzt und der Vorrat ergänzt.

Der bei einem Abzug abgezogene Faden U hat eine vorbestimmte Länge, die durch Einstellen des Durchmessers des Speicherkörpers K eingestellt wird. Dazu wird die Stellringscheibe Q verdreht, wobei die Auflageelemente A gemeinsam radial nach außen oder radial nach innen fahren. Dabei wird die Stopvorrichtung B am Gehäuse E gelöst und der Abstand zwischen dem Speicherkörper K und der Stopvorrichtung B eingestellt.

Die Vorschubelement V werden bei der Verstellung über die Schleppkupplungen S mitgenommen. Der Losbrechwiderstand der Rutschkupplungen R wird bei der Verstellung überwunden. Da die Vorschubelemente V bei dieser Verstellung durch die Auflageelemente A zunächst konzentrisch zur Antriebswellenachse H stehen, für die Separation beim Vorschub aber einen Kreis definieren sollen, der konzentrisch zur Zylinderachse 8 ist, wird die Antriebswelle T wenigstens einmal durchgedreht, damit die Vorschubelemente V mittels der Schleppkupplungen S und der Auflageelemente A um die Zylinderachse 8 zentriert werden. Danach ist die Vorrichtung F wieder betriebsbereit. Die Verstellung kann mittels des Stellantriebs E ferngesteuert vorgenommen werden, und auch während des Betriebs der Vorrichtung F. Der Widerstand der Rutschkupplungen R ist größer als der Auflagedruck der Windungen W, so daß die Windungen W nicht in der Lage sind, die radial verstellbaren Verbindungen C selbsttätig zu verstellen. Anstelle von Rutschkupplungen R können auch auf andere Weise lösbare und wieder festlegbare radial verstellbare Verbindungen vorgesehen sein.

An jeder Längsseite des Vorschubelementes V sind zwei Gruppen von Anschlägen 14 und Gegenanschlägen 15 vorgesehen. Der radiale Abstand der Gegenanschläge 15 (Fig. 4) entspricht zumindest der zweifachen Exzentrizität e zuzüglich der radialen Stärke X des Anschlags 14. Dadurch ist sichergestellt, daß sich bei jeder Verstellung der Auflageelemente A und der nachträglichen Drehbewegung der Antriebswelle T die Vorschubelemente V in derselben Relativposition bezüglich der Auflageelemente A zentrieren, weil jeder Anschlag 14 einmal am oberen Gegenanschlag 15 und einmal am unteren Gegenanschlag 15 abgefangen wird. Die Vorschub- und Separationswirkung ist deshalb unabhängig von der radialen Einstellage der Auflageelemente A. Die Separation kann allerdings mit zunehmendem Durchmesser der Auflageelemente A zunehmen, weil sich der Hebelarm der Vorschubelemente V vergrößert.

Die Fig. 5a und 5b zeigen zwei alternative Möglichkeiten, um den Vorschub und die Separation individuell einstellen zu können. Es ist aber auch möglich, diese Alternativen zu kombinieren. Wie anhand von Fig. 4 erklärt wurde, ergibt sich bei fester Anordnung der Anschläge 14 und Gegenanschläge 15 stets die gleiche Relativlage zwischen der mit 25 bezeichneten Außenseite des Vorschubelementes V und der mit 26 bezeichneten Außenseite des Auflageelements A. Hingegen ist gemäß den Fig. 5a und/oder 5b der relative Höhenunterschied zwischen der Außenseite 25 des Vorschubelementes V und der Außenseite 26 des Auflageelements A universell veranderbar, um die Separation willkürlich verändern zu können. Dies ist ein Prinzip, das sowohl bei einem Speicherkörper K gemäß Fig. 1 mit veränderbarem Durchmesser zweckmäßig ist (z.B. um für eine andere Fadenqualität eine andere Separation einzustellen oder um auch bei zunehmendem Durchmesser die Separation konstant zu halten) als auch bei einem Speicherkörper K mit unveränderbarem Durchmesser gemäß Fig. 21 (um die Separation an eine andere Fadenqualität oder an andere Betriebsbedingungen anzupassen).

Indem gemäß Fig. 5a die radiale Position des Anschlags 14 in Richtung eines Doppelpfeiles 19 mittels einer Justiervorrichtung J in Relation zur Außenseite 25 statisch verändert wird, tritt im Betrieb die Außenseite 25 dann weniger weit oder weiter über die Außenseite 26 vor. Dazu ist der Anschlag 14 in einer Ausnehmung 17 des Vorschubelements V mittels einer Schraubspindel 18 radial verschiebbar. Alternativ kann wie in Fig. 5b auch ein in einer Ausnehmung 20 des Auflageelements A in Richtung eines Doppelpfeiles 19 auf- und abstellbares Element 21 vorgesehen sein, das die beiden Gegenanschläge 15 trägt und mittels einer Schraubspindel 22 verstellt wird. Das Resultat ist das gleiche, nämlich eine statische Veränderung der relativen Höhenlage zwischen den Oberseiten 25 und 26 und damit eine Veränderung der Separation beim Vorschub im dynamischen Bereich. Dies soll anhand der Schaubilds von Fig. 7 erläutert werden:
In Fig. 7 entspricht die vertikale Achse der Exzentrizität e bzw. dem Soll-Durchmesser D der Auflageelemente A sowie dem axialen Weg s der Vorschubelemente V in positiver und negativer Richtung. Die Horizontalachse zeigt die Drehbewegung der Antriebswelle T über eine 360^{o}-Umdrehung. Die horizontale ausgezogene Linie 28 entspricht in Fig. 4 dem Soll-Durchmesser D der Außenseiten 26 der Auflagelemente A. Die ansteigende und abfallende Linie 30 entspricht der bei einer Umdrehung der Antriebswelle D zwischen 0^{o} und 360^{o} stattfindenden radialen Bewegung des Vorschubelementes V aufgrund der Exzentrizität e. Bei 0^{o} liegt die Oberseite 25 um -e unterhalb der Oberseite 26. Bei 90^{o} liegen die Außenseiten 25, 26 auf gleicher radialer Höhe, nämlich bei 0. Bei 180^{o} liegt die Außenseite 25 um +e oberhalb der Außenseite 26, ehe sie sich nach unten bewegt, bei 270^{o} bei D und bei 360^{o} schließlich um -e unterhalb der Außenseite 26. Aufgrund der Phasenversetzung (z.B. 90^{o}) zwischen der Schrägstellung und der Exzentrizität e wird entsprechend der ausgezogenen Linie 31 bei 0^{o} das Vorschubelement V (durch nach unten weisende Pfeile angedeutet) entgegen der Vorschubrichtung, d.h. in Fig. 1 nach links bewegt, bis es bei 90^{o} axial umkehrt und eine Bewegung (Pfeile nach oben) in Vorschubrichtung (in Fig. 1 nach rechts) beginnt, die sich bis 270^{o} fortsetzt, um dann wieder umzukehren. Da die Oberseite 25 zwischen 90^{o} und 270^{o} (Bereich O) oberhalb der Oberseite 26 liegt, werden die Fadenwindungen W über einen Maximalbereich mitgenommen und separiert.

Wird gemäß Fig. 5a oder 5b der Durchmesser D durch Verstellen entweder des Anschlags 14 und/oder der Gegenanschläge 15 fiktiv auf D1 vergrößert, dann wird (Kurve 30) die Oberseite 25 nur mehr über einen kürzeren Bereich P über die Außenseite 26 (Durchmesser D) gehoben, so daß auch nur die axiale Bewegung über den kürzeren Bereich P der Kurve 31 auf die Windungen W übertragen wird. Der Vorschub und die Separation werden kleiner. Dieser Vorgang wurde beschrieben, als ob fiktiv der Durchmesser des Kreises der Auflageelemente A verändert wurde. Das gleiche Resultat wird erreicht, wenn fiktiv der Durchmesser des Kreises der Vorschubelemente verändert wird.

In den Fig. 5a und 5b ist für jedes Vorschubelement V bzw. jedes Auflageelement A ein eigener Justiermechanismus J vorgesehen. Es ist aber auch denkbar, für alle Vorschubelemente oder alle Auflageelemente einen gemeinsamen Justiermechanismus J vorzusehen, um die Einstellung zentral vornehmen zu können. Der Justiermechanismus J könnte dann wie in Fig. 1, z.B. mit einer Stellringscheibe mit Plangewinde arbeiten.

Bei einem Speicherkörper K mit veränderbarem Durchmesser gemäß Fig. 1 läßt sich auf besonders vorteilhafte Weise die gemeinsame Verstellvorrichtung der Auflageelemente zur Veränderung der Separation und des Vorschubs benutzen, z.B. die Stellringscheibe Q gemäß Fig. 1 mit dem Antrieb C, z.B. einem Schrittschaltmotor. Für diesen Fall wird gemäß Fig. 6a der radiale Abstand gemäß Fig. 6a zwischen den Gegenanschlägen 15 um ein Übermaß Y größer gewählt als die zweifache Exzentrizität e zuzüglich der radialen Stärke x des Anschlages 14. Das Übermaß Y entspricht zweckmäßigerweise in etwa der Exzentrizität e.

Um bei dieser Ausbildung eine Einstellung mit maximaler Separation entsprechend Fig. 7 (Kurven 28, 30) zu erreichen, werden zunächst die Auflageelemente A in Richtung eines Pfeiles 23 bis auf einen Durchmesser D2 verstellt, der größer ist als der Soll-Durchmesser D.

Das Vorschubelement V gemäß Fig. 6a, für das angenommen wird, daß sich die Exzentrizität e in der 90^{o}-Drehlage der Antriebswelle T befindet, wird über den Anschlag 14 mitgeschleppt. Dann wird die Antriebswelle T mindestens einmal durchgedreht (Fig. 6b), wobei sich das Vorschubelement V um die Exzentrizität e vom unteren Gegenanschlag 15 abhebt. Wegen des Übermaßes Y ergibt sich es bei dieser Einstellung noch keine Separation, weil die Oberseite 25 zu keiner Zeit über die Oberseite 26 vortritt. Deshalb wird gemäß Fig. 6c das Auflageelement A OP Richtung eines Pfeiles 24 um das Übermaß Y nach unten verstellt, bis die Außenseite 26 auf dem Durchmesser D liegt. Dann ergibt sich ein maximaler Vorschub mit maximaler Fadenseparation, weil die Vorwärtsbewegung (Kurve 31 zwischen 90^{o} und 270^{o}) über den Bereich O der Kurve 30 wirksam ist.

Um die Fadenseparation zu verringern, z.B wegen einer anderen Fadenqualität oder um die Separationsvergrößerung aufgrund der Durchmesservergrößerung zu kompensieren, wird das Auflageelement A, z.B. mittels der Stellringscheibe Q in Fig. 1, in Richtung eines Pfeiles 27 soweit radial nach außen verstellt, bis die Außenseite 26 auf dem Durchmesser D1 liegt. Die Bewegungen der Kurven 30,31 werden nur über den Bereich P überlagert. Auf diese Weise wird die Veränderung der Separation und des Vorschubs direkt mittels der Auflageelemente A vorgenommen bzw. mittels deren Verstelleinrichtung. Diese Einstellung kann für alle Vorschubelemente gemeinsam und auch während des Betriebs vorgenommen werden, z.B. über den Drehantrieb E. Soll der Durchmesser D im Hinblick auf eine gewünschte Schußfadenlänge eingehalten werden, muß zu einer Verringerung der Separation von Fig. 6c zuerst das Vorschubelement V wieder geringfügig mit dem oberen Gegenanschlag 15 nach unten gestellt werden, ehe das Auflageelement A wieder auf den Durchmesser D gestellt wird. Diese Einstellungen können über eine elektronische Steuereinrichtung und den Antrieb E einfach ferngesteuert und sehr präzise vorgenommen werden.

Voraussetzung für die gemeinsame Verstellung der Auflageelemente und der Vorschubelemente sowie die Veränderung der Separation und des Vorschubs bei einem Speicherkörper K mit veränderbarem Durchmesser bzw. für die Veränderung der Separation bei einem Speicherkörper mit unveränderbarem Durchmesser ist die in radialer Richtung verstellbare Verbindung C zwischen den Vorschubelementen V und der Antriebswelle T.

Die nachfolgenden Ausführungsformen verdeutlichen Detailvariationen.

Bei der Fadenspeicher- und -liefervorrichtung F gemäß Fig. 8 mit veränderbarem Durchmesser des Speicherkörpers K ist jedes Vorschubelement V in ein Oberteil 32 und ein Unterteil 33 unterteilt, wobei das Oberteil 32 auf dem Unterteil 33 axial verschiebbar geführt ist. Ein Federelement 39 sichert die Vorschubelemente V am Speicherkörper K. Jedes Teil 32, 33 ist über eine radial verstellbare, teleskopierbare und knickbare Mitnehmerverbindung 34 mit einer eigenen Nabe N so gekoppelt, daß axiale Bewegungskomponenten der Naben N übertragen werden. Jede Nabe N ist auf einer Zylinderfläche Z drehbar gelagert, die bezüglich der Antriebswellenachse schräggestellt aber nicht exzentrisch ist. Zwischen den Schrägstellungen der beiden Naben N ist eine Versetzung in Drehrichtung der Antriebswelle T vorgesehen. Die Mitnehmerverbindung 34 besteht aus einem am jeweiligen Teil 32 bzw. 33 angeformten Rohr 35 bzw. 36, in den ein balliger Mitnehmerkörper 38 einer Speiche 37 eingreift. Das Unterteil 33 ist mit Rampen 41 auf in Axialrichtung ansteigenden Rampen 40 des stationären Auflageelementes A verschiebbar gelagert.

In der als Hohlwelle ausgebildeten Antriebswelle T ist eine Stellwelle 42 verschiebbar untergebracht, die einen Stellzapfen 43 trägt, der in eine schräge Stellkulisse 44 an der Innenseite einer die Zylinderfläche Z definierenden Hülse 44a eingreift. Mittels eines außenliegenden Stellantriebs 46 ist die Stellwelle 42 zu einer hin- und hergehenden Bewegung in Richtung eines Doppelpfeiles 45 antreibbar. Dadurch läßt sich die Versetzung zwischen den beiden Zylinderflächen Z willkürlich verändern (Separationsverstellung) und sogar umkehren, so daß die Vorrichtung F auf vorteilhafte Weise in beiden Drehrichtungen betrieben werden kann. Durch Versetzung wird erreicht, daß das Unterteil 33 das Oberteil 32 über die Oberseiten des Auflageelements A anhebt, und daß bei der Anhebebewegung das Oberteil 32 eine Axialbewegung in Vorschubrichtung ausführt. Beim Absenken des Unterteils 33 auf den Rampen 40 wird das Oberteil 32 erst axial zurückbewegt, wenn seine Oberseite unter die Oberseite des Auflageelementes A zurückgetreten ist. Bei einer Veränderung des Durchmessers der Auflageelemente A - wie anhand von Fig. 1 erläutert - wird das Vorschubelement V mitverstellt, wobei die Fadenseparation und der Vorschub erhalten bleiben.

Bei der Ausführungsform von Fig. 9 sind wie in Fig. 8 zwei Naben N (nicht gezeigt) und die Mitnehmerverbindung 34 vorgesehen. Damit die Windungen gefördert und separiert werden, sind zwischen dem Unterteil 33 und dem Oberteil 32 zwei im Auflageelement A gelagerte Exzenterantriebe 47 vorgesehen. Die Exzenterantriebe 47 sind über doppelte Kupplungsstangen, nämlich das Oberteil 32 und das Unterteil 33, miteinander zwangsgekoppelt, nach Art einer Lokomotionsverbindung, damit eine totpunktfreie zyklische Bewegung des Oberteils 32 entsteht, dessen Oberseite 25 beim Anheben vorwärts und abgesenkt entgegen der Vorschubrichtung bewegt wird. Die Separation läßt sich durch die Einstellung der Versetzung zwischen den Schrägstellungen der beiden Naben wie in Fig. 8 verändern.

Bei der Ausführungsform gemäß Fig. 10 sind ebenfalls zwei Naben N wie in Fig. 8 vorgesehen, um das Unterteil 33 und das Oberteil 32 axial zu bewegen. Das Unterteil 33 ist mit seinem Rohr 35 in einen Steuerhebel 49 integriert, der jeweils bei 53 an im Auflageelement A um Achsen 51 schwenkbar gelagerten Winkelhebeln 50 angelenkt ist. Die anderen Arme der Winkelhebel 50 greifen mit Dreh-Gleitführungen 52 in axiale Schächte des Oberteils 32 ein, so daß auf das Oberteil 32 ausschießlich Hebe- und Senkbewegungen übertragen werden, während das Rohr 36 axiale Bewegungen erzeugt.

Eine ähnliche Ausführungsform zeigt Fig. 11. Das Unterteil 33 ist mit seinem Rohr 35 in den Hebel 49 eingegliedert, der bei 53 an den Winkelnebeln 50 beidendig angelenkt ist. Die Winkelhebel 50 sind im Auflageelement A um Achsen 51 schwenkbar gelagert und mit ihren anderen Armen 54 stoffschlüssig mit dem Oberteil 32 verbunden. Die Arme 54 sind biegeelastisch.

Auch bei der Ausführungsform gemäß den Fig. 12a und 12b werden zwei Naben N benutzt, um das Oberteil 32 und das Unterteil 33 axial zu verstellen. Das Unterteil 33 ist auf Abstützungen 55 im Auflageelement A axial beweglich geführt und besitzt axial ansteigende Rampen 40, auf denen Gegenrampen 41 des Oberteils 32 aufliegen. Zur Verringerung von Reibung und Verschleiß können Nadelrollen 57 eingelegt sein.

Die Ausführungsform der Fig. 13 weist Schleppkupplungen S in form von Übermaßbohrungen als Gegenanschläge 15 und Querzapfen als Anschläge 14 auf. Das Vorschubelement V ist einteilig und besitzt nach innen ragende, gabelartige Fortsätze 60, an denen Magnetanordnungen 61 angebracht sind. Zwischen die Magnetanordnungen 61 greift eine mit einer Nabe N auf der Antriebswelle zu deren Achse H konzentrische Ringscheibe 58, die Magnete 59 enthält. Die Magnete 59 sind zueinander versetzt und halten unterschiedliche Polaritäten. Bei der Drehbewegung der Kreisringscheibe 58 entstehen abwechselnde axiale und radiale Magnetkräfte, die für die Vorschubbewegung des Vorschubelementes im Rahmen der Hubbegrenzung der Schleppkupplungen im Auflageelement genutzt werden.

Ein anderes Antriebsprinzip für das in radialer Richtung mit dem Auflageelement A verstellbare Vorschubelement ist aus Fig. 14 zu entnehmen. Das Vorschubelement V ist mit in axialer Richtung biegeelastischen Armen 64 an einer Querachse 62 einer Nabe N angebracht, und zwar in einer radial verstellbaren Kulissenhalterung 63. Die Nabe N ist auf einer Zylinderfläche Z drehbar gelagert, die einer Hülse 65 angehört, und exzentrisch zur Antriebswelle T ist. Von der Nabe N werden radiale Bewegungskomponenten auf das Vorschubelement V übertagen. Eine weitere Nabe N ist auf einer Hülse 66 drehbar gelagert, die eine zur Antriebswelle T schräggestellte Zylinderfläche Z definiert. Über einen Mitnehmer 67 mit einem radialen Fürungsschlitz 68 für ein Kopplungselement 69 werden axiale Bewegungskomponenten auf das Vorschubelement V übertragen und den radialen Bewegungskomponenten überlagert. Durch Verstellung der Phasenversetzung zwischen der Exzentrizität und der Schrägstellung der Naben N lassen sich die Fadenseparation und der Vorschub verändern oder auf die entgegensetzte Drehrichtung umstellen.

Bei der Ausführungsform von Fig. 15 wirkt der axiale Mitnehmer 67', der von der schrägstehenden Nabe nur in einer axialen Richtung auf das Vorschubelement V, während eine im Auflageelement A untergebrachte Feder 73 in der Gegenrichtung wirkt. Das Vorschubelement V ist im Auflageelement beweglich gelagert, z.B. über Mitnehmer 71 in entsprechenden Nuten 72 und wird in radialer Richtung von der exzentrischen Nabe N angetrieben. Die in radialer Richtung verstellbare Verbindung C ist eine Kulissenführung 70. Die Arme 64' des Vorschubelementes V sind innerhalb der radial verstellbaren Verbindung C axial versetzbar. Bei beiden Ausführungsformen (Fig. 14 und 15) ist die radial verstellbare Verbindung C im Betrieb fest und nur zum Verändern des Durchmessers des Speicherkörpers verstellbar.

Bei der Ausführungsform von Fig. 16 ist das Vorschubelement V mit axial beabstandeten und biegeelastischen Armen 64 mit einem Innenteil 74 verbunden, das an einem Stellelement 76 der Nabe N dadurch radial verstellbar angebracht ist, daß Stifte 75 in schräge Nuten 77 eingreifen. Durch eine Verschiebung der Nabe N, die bezüglich der Antriebswelle exzentrisch ist, wird das Vorschubelement V zur Verstellung radial bewegt. Im Betrieb ist diese Verbindung fest. Die Nabe N besitzt einen Fortsatz 78, der mit einem Stellteil 79 in axialbewegungsübertragender Verbindung steht, wobei das Stellteil 79 durch eine Stellmutter 80 axial verstellbar ist. Axiale Bewegungskomponenten werden wie bei Fig. 14 von einem Mitnehmer 67 aufgebracht, das auf einer bezüglich der Antriebswelle schräggestellten Nabe sitzt.

Die Ausführungsform gemäß Fig. 17 weist zwei beabstandete und auf exzentrischen Zylinderflächen drehbar gelagerte Naben N auf, zwischen denen eine weitere, nicht gezeigte Nabe auf einer schräggstellten Zylinderfläche der Antriebswelle T drehbar gelagert ist. Das Vorschubelement V weist unterseitig zwei Rohre 83 auf, in die an den Naben N angebrachte Stößel 82 eingreifen, die wie bei der Ausführungsform der Fig. 2 und 3 jeweils einen Klemmring 7 tragen (Rutschkupplung R). In ein mittleres Rohr 81 greift ein Stößel 37 der mittleren Nabe als axiales Antriebsglied ein. Die Stößel 82 sind über Gelenke 84, vorzugsweise Kugelgelenke, an den Naben N gelagert. Zusätzlich ist das Vorschubelement V in Halterungen 85 im Auflagelement A beweglich geführt (Schleppkupplung S).

Die Ausführungsform gemäß Fig. 18 verwendet Druckmittelkolben 86, die in die als Zylinderrohre ausgebildeten Rohre 83 eingreifen und an den Stößeln 82 angebracht sind. Die Rohre 83 begrenzen mit den Kolben 86 Druckmittelkammern 87, die mit einem Druckmittel unter einem bestimmten Über- oder Unterdruck gefüllt sind. Bei den im Betrieb raschen radialen Bewegungswechseln wird aufgrund der Druckfüllung der Druckkammern 87 eine Verschiebung der Kolben 86 unterbunden, so daß die radialen Bewegungskomponenten übertragen werden. Zu einer Umstellung, die relativ langsam stattfindet, ist ein Verschieben der Kolben 86 in den Rohren 83 möglich, z.B. indem Drosselventile 88 eine langsame Veränderung der Füllung der Druckmittelkammern 87 zulassen. Die axialen Bewegungskomponenten werden wie bei den beiden vorhergehenden Ausführungsformen über das mittlere Rohr 81 und eine schräggestellte Zylinderfläche erzeugt. Die radialen Bewegungskomponenten werden hingegen von rein exzentrischen Naben abgeleitet.

Gemäß Fig. 19 ist für die Vorschubbewegung des Vorschubelementes V ein elektromagnetischer Antrieb vorgesehen. Das Vorschubelement V ist als radial im Auflageelement bewegliche Platte 89 ausgebildet, auf die Magnete 90 und 91 einwirken, die über Versorgungsleitungen 92 taktweise angesteuert werden, so daß der eine Magnet radiale Bewegungen und der andere Magnet axiale Bewegungen am Vorschubelement V erzeugt. Die Schleppkupplungen S zwischen dem Auflageelement A und dem Vorschubelement V begrenzen den Hub und führen das Vorschubelement V. Die magnetischen Kräfte werden zwischen dem Auflageelement A und dem Vorschubelement V erzeugt, so daß das Vorschubelement V unabhängig von der Antriebswelle ist. Unabhängig von dem jeweiligen Durchmesser der Auflageelemente bleibt die Vorschubsteuerung gleich. Durch Modulation der Erregung der beiden Magneten 90, 91 lassen sich die Separation und der Vorschub verändern oder eine Umstellung auf die entgegengesetzte Drehrichtung der Vorrichtung vornehmen.

Das Vorschubelement V gemäß Fig. 20 ist für eine Fadenspeicher- und -liefervorrichtung F gemäß den Fig. 1 und 8 mit veränderbarem Speicherkörper-Durchmesser bestimmt. Die Außenseite 25 des Vorschubelementes V ist an einer längsliegenden Leiste 93 vorgesehen, die über Führungsund Begrenzungsteile 94 im Vorschubelement V ausschließlich radial beweglich gelagert und radial nach außen durch ein Federelement 95 belastet ist. Das Federelement 95 hält normalerweise die Leiste 93 unter dem Auflagedruck der Windungen W in einer radial außenliegenden Grenzlage. Bei einer Vergrößerung des Durchmessers wird eine zu starke Streckung schon aufgewickelter Windungen W verhindert, weil das Federelement 95 dann nachgibt und die Leiste 93 dann erst wieder in die radial äußere Grenzlage bringt, wenn neue Windungen mit weniger Auflagedruck aufgebracht werden. Es wird auf diese Weise einem möglichen Fadenbruch vorgebaut.

Fig. 21 verdeutlicht einen Speicherkörper K einer Fadenspeicher- und -liefervorrichtung F' mit unveränderbarem Durchmesser DF mit Separation. Die Vorschubelemente V sind gemeinsam an der Nabe N befestigt. Die Nabe N ist auf einer Zylinderfläche Z drehbar gelagert, die bezüglich der Antriebswellenachse H schräggestellt und exzentrisch ist. Die Nabe N weist je einen radial nach außen stehenden, einen Führungsteil 96 bildenden zylindrischen Fortsatz mit einer Bohrung 99 auf, in die als Gegen-Führungsteil 97 ein im Querschnitt runder Fortsatz des Vorschubelementes V eintaucht. In einer in der Außenseite 25 des Vorschubelementes V vorgesehene Nut 98 besteht in Zugang zu einem Justiermechanismus J. Dieser besteht aus einer Einstellschraube 105, die mit ihrem Schaft 106 in eine Gewindebohrung 101 der Nabe N eingeschraubt ist. Ein äußerer eingeschraubter Anschlag 104 und ein untergelegter Anschlag 103 legen die Einstellschraube 105 im Vorschubelement V radial fest. Der Schaft 106 durchsetzt eine Bohrung 102 des Vorschubelements. Ein Keil 100 verhindert ggfs. eine unerwünschte Drehbewegung des Vorschubelementes V um die Schraubachse und dient (nicht dargestellt) als obere und untere Hubbegrenzung für den möglichen Verstellweg zwischen den Führungsteilen 97 und 96. Die auf diese Weise geschaffene radial verstellbare Verbindung C bzw. Rutschkupplung R wird verstellt, um statisch den relativen Höhenunterschied zwischen der Außenseite 25 und der Außenseite 26 zu verändern. Indem das Vorschubelement V durch Drehen der Stellschraube 105 radial weiter nach innen oder radial weiter nach außen bewegt wird, verändert sich der für den Vorschub nutzbare Teilbereich, in dem die Oberseite 25 über die Oberseite 26 vortritt (s. Fig. 7). Gemäß Fig. 21 ist für jedes Vorschubelement ein eigener Justiermechanismus J vorgesehen, was den Vorteil bietet, auch einige Vorschubelemente für die Vorschubfunktion stillzulegen. Es kann aber auch ähnlich der Stellscheibe Q von Fig. 1 ein alle Vorschubelemente V gemeinsam verstellender Justiermechanismus vorgesehen sein.

## Patentansprüche

1. Fadenspeicher- und -liefervorrichtung (F) mit Fadenseparation, insbesondere für Schußfäden (U), mit einem auf einer Antriebswelle (T) drehbar gelagerten, gegen Mitdrehen blockierten Speicherkörper (K) für einen aus Windungen (W) bestehenden Fadenvorrat, mit über den Umfang des Speicherkörpers (K) verteilten, in etwa axialen stabförmigen Auflageelementen (A), deren Außenseiten (26) in einen zur Antriebswellenachse (H) konzentrischen Kreis einschreibbar sind, mit über den Umfang des Speicherkörpers verteilten, jeweils den Auflageelementen zugeordneten in etwa axialen stabförmigen Vorschubelementen (V), deren Außenseiten (25) in einen zur Antriebswellenachse (H) exzentrischen Kreis einschreibbar sind, und die relativ zu den stationären Auflageelementen (A) zu einer aus radialen und axialen Bewegungskomponenten zusammengesetzten Vorschubbewegung antreibbar sind,**dadurch gekennzeichnet**, daß zum Ändern des Durchmessers des exzentrischen Kreises, in den die Außenseiten (25) der Vorschubelemente (V) einschreibbar sind, eine Radialverstellvorrichtung für die Vorschubelemente (V) vorgesehen ist.

2. Fadenspeicher- und -liefervorrichtung nach Anspruch 1, **dadurch gekennzeichnet**, daß für die Auflageelemente (A) ein gemeinsamer Durchmesser-Verstellmechanismus vorgesehen ist, und daß die Vorschubelemente (V) gemeinsam mittels der Auflageelemente (A) radial bezüglich des Zentrums des exzentrischen Kreises verstellbar sind.

3. Fadenspeicher- und -liefervorrichtung nach Anspruch 1 oder 2, **dadurch gekennzeichnet**, daß jedes Vorschubelement (V) im Auflageelement (A) beweglich gelagert ist, und daß ein von der Antriebswelle (T) mechanisch unabhängiger, vorzugsweise magnetischer, Vorschub-Steuerantrieb direkt am Vorschubelement (V) angeordnet ist.

4. Fadenspeicher- und -liefervorrichtung nach Anspruch 1 oder 2, **dadurch gekennzeichnet**, daß zwischen dem Vorschubelement (V) und dem Auflageelement (A) ein mechanischer Vorschub-Steuerantrieb vorgesehen ist, der ausschließlich in axialer Richtung mit Axial-Bewegungssteuerelementen der Antriebswelle (T) gekoppelt ist.

5. Fadenspeicher- und -liefervorrichtung nach Anspruch 1 oder 2, **dadurch gekennzeichnet**, daß auf der Antriebswelle (T) ein mechanischer Vorschub-Steuerantrieb angeordnet ist, und daß zwischen dem Vorschub-Steuerantrieb und dem Vorschubelement (V) eine radial verstellbare Verbindung (C) vorgesehen ist, die in einer Betriebs-Einstell-Stellung einen radialen Verstellwiderstand aufweist, der größer als der Auflagedruck der Windungen (W) ist.

6. Fadenspeicher- und -liefervorrichtung nach Anspruch 5, **dadurch gekennzeichnet**, daß die radial verstellbare Verbindung (C) als lösbare und feststellbare Kupplung ausgebildet ist.

7. Fadenspeicher- und -liefervorrichtung nach Anspruch 5, **dadurch gekennzeichnet**, daß die radial verstellbare Verbindung (C) als Rutschkupplung (R) ausgebildet ist.

8. Fadenspeicher- und -liefervorrichtung nach den nach Ansprüchen 1 bis 7, **dadurch gekennzeichnet**, daß ein Justiermechanismus (J) zum Einstellen und Verändern des radialen Höhenunterschieds zwischen der Außenseite (26) des Auflageelements (A) und der Außenseite (25) des Vorschubelements (V) vorgesehen ist, vorzugsweise zwischen jedem Vorschubelement (V) und wenigstens einem benachbarten Auflageelement (A) oder gemeinsam für alle Vorschubelemente (V).

9. Fadenspeicher- und -liefervorrichtung nach den Ansprüchen 3 bis 7, **dadurch gekennzeichnet**, daß die bewegliche Lagerung des Vorschubelements (V) im Auflageelement (A) als in etwa radial formschlüssige Schleppkupplung (S) ausgebildet ist.

10. Fadenspeicher- und -liefervorrichtung nach Anspruch 9, **dadurch gekennzeichnet**, daß die Vorschubelemente (V) gemeinsam an einer Nabe (N) angeordnet sind, die auf einer bezüglich der Antriebswellenachse (H) schrägstehenden und exzentrischen Zylinderfläche (Z) der Antriebswelle (T) drehbar gelagert ist, und daß die Schleppkupplung (S) mit einem Radialspiel mit mindestens der zweifachen Exzentrizität (e) der Zylinderfläche (Z) ausgebildet ist.

11. Fadenspeicher- und -liefervorrichtung nach den Ansprüchen 1 bis 9, **dadurch gekennzeichnet**, daß die Vorschubelemente (V) gemeinsam an einer Nabe (N) angeordnet sind, die auf einer bezüglich der Antriebswellenachse (H) schrägstehenden und exzentrischen Zylinderfläche (Z) der Antriebswelle (T) drehbar gelagert ist, daß die radial verstellbare Verbindung (C) aus verschiebbar ineinandergreifenden Führungselementen (96, 97) des Vorschubelements (V) und der Nabe (N) besteht, und daß der Justiermechanismus (J) zwischen den Führungselementen oder zwischen dem Vorschubelement und einem benachbarten Auflageelement oder zwischen dem Vorschubelement und der Nabe (N) angeordnet ist.

12. Fadenspeicher- und -liefervorrichtung nach den Ansprüchen 10 und 11, **dadurch gekennzeichnet**, daß das Vorschubelement (V) an der Nabe (N) um eine zur Zylinderachse (8) in etwa parallele Achse (9) schwenkbar und um eine zur Zylinderachse (8) in etwa radiale Achse (11) drehbar ist.

13. Fadenspeicher- und -liefervorrichtung nach Anspruch 7, **dadurch gekennzeichnet**, daß die Rutschkupplung (R) eine teleskopierbare Kolben-Zylindereinheit ist, und daß entweder in der Zylinderwand oder in der Kolbenwand wenigstens ein Klemmring (7) um die Zylinderachse (8) drehbar, in Richtung der Zylinderachse (8) hingegen unverschiebbar angeordnet ist, der gegen die Kolbenwand bzw. gegen die Zylinderwand mit elastischer Vorspannung drückt.

14. Fadenspeicher- und -liefervorrichtung nach Anspruch 9, **dadurch gekennzeichnet**, daß die Schleppkupplung (S) zumindest in Radialrichtung einander hintergreifende Anschläge (14) und Gegenanschläge (15), z.B. in Form eines in eine Übermaßbohrung eingreifenden Anschlagzapfens, aufweist.

15. Fadenspeicher- und -liefervorrichtung nach Anspruch 14, **dadurch gekennzeichnet**, daß am Vorschubelement (V) wenigstens ein Anschlag (14) vorgesehen ist, der zwischen zwei in radialer Richtung beabstandete Gegenanschläge (15) des Auflageelementes (A) greift.

16. Fadenspeicher- und -liefervorrichtung nach Anspruch 15, **dadurch gekennzeichnet**, daß an beiden Längsseiten des Vorschubelementes (V) je zwei Anschläge (14) vorgesehen sind.

17. Fadenspeicher- und -liefervorrichtung nach Anspruch 8, **dadurch gekennzeichnet**, daß der Anschlag (14) oder die Gegenanschläge (15) mittels des, vorzugsweise in das Vorschubelement (V) oder/und in das Auflageelement (A) integrierten, Justiermechanismus (J) radial verstellbar sind.

18. Fadenspeicher- und -liefervorrichtung nach den Ansprüchen 1 bis 15, **dadurch gekennzeichnet**, daß der radiale Abstand zwischen den Gegenanschlägen (15) der zweifachen Exzentrizität (e) der Zylinderfläche (Z) zuzüglich der radialen Stärke (X) des Anschlags zuzüglich eines radialen Übermaßes (Y) entspricht, das annähernd der Exzentrizität (e) gleich ist.

19. Fadenspeicher- und -liefervorrichtung nach den Ansprüchen 1 und 2, **dadurch gekennzeichnet**, daß der Durchmesser-Verstellmechanismus der Auflageelemente (A) im Speicherkörper (K) angeordnet ist, und daß am Speicherkörper (K) ein, vorzugsweise elektromotorischer und fernsteuerbarer, Antrieb (E) für den Verstellmechanismus vorgesehen ist.

20. Fadenspeicher- und -liefervorrichtung nach Anspruch 19, **dadurch gekennzeichnet**, daß die Auflageelemente (A) in radialen Führungsschächten des Speicherkörpers (K) verschiebbar sind und mit Eingriffselementen (1) in ein Plangewinde (2) einer am Speicherkörper (K) an dessen freien Stirnseite verdrehbaren Stellringscheibe (Q) eingreifen, und daß der Antrieb (E) ein Drehantrieb für die Stellringscheibe (Q) ist.

21. Fadenspeicher- und -liefervorrichtung nach den Ansprüchen 4 und 5, **dadurch gekennzeichnet**, daß das Vorschubelement (V) aus relativ zueinander zumindest längsbeweglichem Unterteil (33) und Oberteil (32) besteht, daR das Ober- und das Unterteil jeweils über eine radial verstellbare Teleskopverbindung (35, 36, 37) mit je einer auf der Antriebswelle (T) an einer zur Antriebswellenachse (H) schrägstehenden Zylinderfläche (Z) drehbar gelagerten Nabe (N) verbunden ist und daß zwischen den Schrägstellungen der Zylinderflächen (Z) - in Drehrichtung der Antriebswelle (T) - eine Phasenversetzung vorgesehen ist.

22. Fadenspeicher- und -liefervorrichtung nach Anspruch 21, **dadurch gekennzeichnet**, daß das Oberteil (32) auf dem Unterteil (33) axial verschiebbar abgestützt ist, und daß das Unterteil (33) auf wenigstens einer in Axialrichtung ansteigenden Rampe (40) des Auflageelementes (H) verschiebbar geführt ist.

23. Fadenspeicher- und -liefervorrichtung nach Anspruch 21, **dadurch gekennzeichnet**, daß das Oberteil (32) mit dem Unterteil (33) über zwei im Auflageelement (A) gelagerte Exzenter (47) mit doppelter Lokomotionsverbindung gekoppelt ist.

24. Fadenspeicher- und -liefervorrichtung nach Anspruch 21, **dadurch gekennzeichnet**, daß das Oberteil (32) mit dem Unterteil (33) durch zwei im Auflageelement (A) gelagerte Winkelhebel (50) gekoppelt ist, wobei das Unterteil (33) an den einen Armen der Winkelhebel angelenkt, das Oberteil (32) hingegen an den jeweils anderen Armen der Winkelhebel (50) längsverschiebbar geführt ist.

25. Fadenspeicher- und -liefervorrichtung nach Anspruch 21, **dadurch gekennzeichnet**, daß das Oberteil (32) mit dem Unterteil (33) durch zwei im Auflageelement (A) gelagerte Winkelhebel (50) gekoppelt ist, wobei das Unterteil (33) an den einen Armen der Winkelhebel (50) angelenkt, das Oberteil (32) hingegen an den jeweils anderen Armen (54) der Winkelhebel (50) fest angebracht ist, und daß die jeweils anderen Arme (54) der Winkelhebel axial biegeelastisch sind.

26. Fadenspeicher- und -liefervorrichtung nach Anspruch 21, **dadurch gekennzeichnet**, daß das Unterteil (33) auf Abstützungen (65) im Auflageelement (A) längsverschieblich geführt ist, und daß zwischen Oberund Unterteil (32, 33) in Axialrichtung ansteigende Rampen (40, 41), vorzugsweise mit im Rampenbereich zwischen Ober- und Unterteil eingelegten Nadelrollen (57), vorgesehen sind.

27. Fadenspeicher- und -liefervorrichtung nach Anspruch 21, **dadurch gekennzeichnet**, daß die Zylinderflächen (Z) um die Antriebswellenachse (H) relativ zueinander verdrehbar sind, und daß eine von außen betätigbare Verdrehvorrichtung für zumindest eine Zylinderfläche (Z) vorgesehen ist.

28. Fadenspeicher- und -liefervorrichtung nach Anspruch 27, **dadurch gekennzeichnet**, daß die Antriebswelle (T) eine Hohlwelle mit einem Wandschlitz für einen Stellzapfen (43) einer Stellwelle (42) ist, die in die Hohlwelle verdreh- und verschiebbar eingreift, daß der Stellzapfen (43) in eine schräge Stellkulisse (44) einer die eine Zylinderfläche (Z) tragenden, auf der Antriebswelle (T) drehbar gelagerten Hülse (44a) eingreift, und daß die Stellwelle (42) mit einem, vorzugsweise elektromotorisch fernsteuerbaren, Antrieb (46) gekoppelt ist.

29. Fadenspeicher- und -liefervorrichtung nach den Ansprüchen 1 bis 3, **dadurch gekennzeichnet**, daß auf der Antriebswelle (T) eine mitlaufende, konzentrische Ringscheibe (58) angeordnet ist, die in Umfangsrichtung abwechselnd versetzte Magneten (59) aufweist, daß am im Auflageelement (A) mittels der Schleppkupplung (S) beweglich gehaltenen Vorschubelement (V) gabelartig die Ringscheibe (58) berührunglos übergreifende Fortsätze (60) vorgesehen sind, und daß die Fortsätze (60) eine auf die Magneten der Ringscheibe (58) ausgerichtete Magnetanordnung (61) mit Magneten entgegengesetzter Polaritäten aufweisen.

30. Fadenspeicher- und -liefervorrichtung nach den Ansprüchen 1 und 5, **dadurch gekennzeichnet**, daß die Vorschubelemente (V) mittels radial verstellbarer Verbindungen (C) an einer gemeinsamen Nabe (N) angeordnet sind, die auf einer zur Antriebswellenachse (H) exzentrischen Zylinderfläche (Z) drehbar gelagert ist, daß eine einen Axial-Antriebsteil (67) tragende, weitere Nabe (N) auf einer zur Antriebswellenachse (H) schrägstehenden Zylinderfläche (Z) drehbar gelagert ist, daß der Axial-Antriebsteil (67) mit den Vorschubelementen (V), vorzugsweise in zumindest einer Richtung, axial bewegungsübertragend gekoppelt ist, und daß zwischen jedem Vorschubelement (V) und der Nabe (N) wenigstens ein axial biegeelastischer oder versetzbarer Arm (64) vorgesehen ist.

31. Fadenspeicher- und -liefervorrichtung nach Anspruch 30, **dadurch gekennzeichnet**, daß die radial verstellbare Verbindung (C) eine Gleitstein- oder Kulissenführung (62, 63; 70) zwischen der axial unverschieblich auf der Antriebswelle (T) abgestützten Nabe (N) und dem Arm 64) des Vorschubelementes (V) ist.

32. Fadenspeicher- und -liefervorrichtung nach Anspruch 31, **dadurch gekennzeichnet**, daß das Vorschubelement (4) mit dem in axialer Richtung biegeelastischen Arm (64) an einem Innenteil (74) angeordnet ist, der an einem Stellelement (76) der Nabe (N) mittels schräger Gleitführungen (71) radial verstellbar gehalten ist, daß die Nabe (N) auf der Antriebswelle (T) axial verschiebbar gelagert ist, und daß ein von außen betätigbarer Stellmechanismus (80, 79) für die axiale Verschiebung der Nabe (N) vorgesehen ist.

33. Fadenspeicher- und -liefervorrichtung nach den Ansprüchen 1, 2 und 5, **dadurch gekennzeichnet**, daß jedes Vorschubelement (V) mittels zweier axial beabstandeter Rutschkupplungen (R) an einer, vorzugsweise zweigeteilten, Nabe (N) angeordnet ist, die auf einer zur Antriebswellenachse (H) exzentrischen Zylinderfläche (Z) der Antriebswelle (T) drehbar gelagert ist, daß eine weitere, auf einer zur Antriebswellenachse (H) schrägstehenden Zylinderfläche (Z) der Antriebswelle (T) drehbar gelagerte Nabe (N) vorgesehen ist, die mit dem Vorschubelement (V) in axialer Richtung über eine radial teleskopierbare und knickbare Mitnehmerverbindung (36, 37, 81) gekoppelt ist, und daß zwischen jeder Rutschkupplung (R) und der Nabe (N) ein Schwenkgelenk (84), vorzugsweise ein Kugelgelenk, vorgesehen ist.

34. Fadenspeicher- und -liefervorrichtung nach Anspruch 33, **dadurch gekennzeichnet**, daß jede Rutschkupplung (R) aus einem am Vorschubelement (V) angeordneten Rohr (83) und einem an der Nabe (N) angeordneten, in das Rohr (83) eintauchenden Stößel (82) und aus wenigstens einem am Stößel (82) angeordneten Klemmring (7) mit vorbestimmtem radialen Rutschwiderstand besteht.

35. Fadenspeicher- und -liefervorrichtung nach Anspruch 33, **dadurch gekennzeichnet**, daß jede Rutschkupplung (R) aus einem am Vorschubelement (V) angeordneten Zylinder (83) und einem in den Zylinder (83) eintauchenden, an der Nabe (N) gehalterten Kolben (86) besteht, der im Zylinderrohr (83) abgedichtet verschieblich ist und eine Druckmittelkammer (87) begrenzt, und daß ein Ventil (88) zum Steuern des Drucks in der Druckmittelkammer (87) vorgesehen ist, vorzugsweise ein im Kolben (86) angeordnetes Drosselventil.

36. Fadenspeicher- und -liefervorrichtung nach Anspruch 3, **dadurch gekennzeichnet**, daß das Vorschubelement (V) als Platte (89) ausgebildet und im Auflageelements (A) beweglich gehaltert ist, und daß der Vorschub-Steuerantrieb taktweise erregbare Axial- und Radialmagneten (90, 91) aufweist.

37. Fadenspeicher- und -liefervorrichtung nach Anspruch 1, **dadurch gekennzeichnet**, daß die Außenseite (25) des Vorschubelementes (V) an einer stabförmigen Leiste (93) angeordnet ist, die am Vorschubelement (V) begrenzt radial beweglich geführt ist, und daß wenigstens ein Federelement (95) zwischen die Leiste (93) und das Vorschubelement (V) eingesetzt ist, das die Leiste in der radial äußeren Grenzlage hält und bei verstellbedingt erhöhtem Auflagedruck der Windungen (W) vorübergehend bis zur radial inneren Grenzlage der Leiste verformbar ist.

## Claims

1. Thread-storage and delivery apparatus (F) having thread-separation, especially for weft threads (U), having a storage body (K), mounted rotatably on a drive shaft (T) and jammed against joint rotation, for a thread store comprising windings (W), having roughly axial, rod-shaped bearing elements (A), which are distributed over the periphery of the storage body (K) and the outer sides (26) of which can be inscribed within a circle concentric to the drive shaft axis (H), having roughly axial, rod-shaped feed elements (V), which are distributed over the periphery of the storage body and are respectively assigned to the bearing elements and the outer sides (25) of which can be inscribed within a circle eccentric to the drive shaft axis (H) and which can be driven relative to the stationary bearing elements (A) to produce a feed motion composed of radial and axial motional components, characterized in that, in order to alter the diameter of the eccentric circle within which the outer sides (25) of the feed elements (V) can be inscribed, a radial-readjustment apparatus for the feed elements (V) is provided.

2. Thread-storage and delivery apparatus according to Claim 1, characterized in that for the bearing elements (A) a common diameter-readjustment mechanism is provided, and in that the feed elements (V) can be jointly readjusted, by means of the bearing elements (A), radially in relation to the centre of the eccentric circle.

3. Thread-storage and delivery apparatus according to Claim 1 or 2, characterized in that each feed element (V) is mounted movably in the bearing element (A), and in that a feed-control drive, which is mechanically independent from the drive shaft (T) and is preferably magnetic, is disposed directly on the feed element (V).

4. Thread-storage and delivery apparatus according to Claim 1 or 2, characterized in that between the feed element (V) and the bearing element (A) there is provided a mechanical feed-control drive, which is coupled, exclusively in the axial direction, with axial motional-control elements of the drive shaft (T).

5. Thread-storage and delivery apparatus according to Claim 1 or 2, characterized in that on the drive shaft (T) there is disposed a mechanical feed-control drive, and in that between the feed-control drive and the feed element (V) there is provided a radially readjustable connection (C) exhibiting, in an operating-setting-position, a radial readjustment-resistance which is greater than the bearing pressure of the windings (W).

6. Thread-storage and delivery apparatus according to Claim 5, characterized in that the radially readjustable connection (C) is configured as a releasable and securable coupling.

7. Thread-storage and delivery apparatus according to Claim 5, characterized in that the radially readjustable connection (C) is configured as a slip clutch (R).

8. Thread-storage and delivery apparatus according to Claims 1 to 7, characterized in that an adjusting mechanism (J) for setting and altering the radial height difference between the outer side (26) of the bearing element (A) and the outer side (25) of the feed element (V) is provided, preferably between each feed element (V) and at least one adjacent bearing element (A) or jointly for all feed elements (V).

9. Thread-storage and delivery apparatus according to Claims 3 to 7, characterized in that the movable mounting of the feed element (V) in the bearing element (A) is configured as a roughly radially positive-locking drag clutch (S).

10. Thread-storage and delivery apparatus according to Claim 9, characterized in that the feed elements (V) are disposed jointly on a hub (N), which is mounted rotatably on a cylindrical surface (Z) of the drive shaft (T), which cylindrical surface is obliquely slanting and eccentric in relation to the drive shaft axis (H), and in that the drag clutch (S) is configured having a radial play measuring at least double the eccentricity (e) of the cylindrical surface (Z).

11. Thread-storage and delivery apparatus according to Claims 1 to 9, characterized in that the feed elements (V) are disposed jointly on a hub (N), which is mounted rotatably on a cylindrical surface (Z) of the drive shaft (T), which cylindrical surface is obliquely slanting and eccentric in relation to the drive shaft axis (H), in that the radially readjustable connection (C) comprises displaceably interlocking guide elements (96, 97) of the feed element (V) and of the hub (N), and in that the adjusting mechanism (J) is disposed between the guide elements or between the feed element and an adjacent bearing element or between the feed element and the hub (N).

12. Thread-storage and delivery apparatus according to Claims 10 and 11, characterized in that the feed element (V) is pivotable on the hub (N) about an axis (9) roughly parallel to the cylinder axis (8) and is rotatable about an axis (11) roughly radial to the cylinder axis (8).

13. Thread-storage and delivery apparatus according to Claim 7, characterized in that the slip clutch (R) is a telescopic piston-cylinder unit, and in that either in the cylinder wall or in the piston wall at least one clamping ring (7) is disposed in such a way that it is rotatable about the cylinder axis (8), though non-displaceable in the direction of the cylinder axis (8), and presses with elastic pretensioning against the piston wall and against the cylinder wall respectively.

14. Thread-storage and delivery apparatus according to Claim 9, characterized in that the drag clutch (S) exhibits, at least in the radial direction, mutually back-gripping stops (14) and counter-stops (15), e.g. in the form of a stop pin engaging in an oversized bore.

15. Thread-storage and delivery apparatus according to Claim 14, characterized in that on the feed element (V) there is provided at least one stop (14), which extends between two counter-stops (15), spaced apart in the radial direction, of the bearing element (A).

16. Thread-storage and delivery apparatus according to Claim 15, characterized in that on both longitudinal sides of the feed element (V) there are respectively provided two stops (14).

17. Thread-storage and delivery apparatus according to Claim 8, characterized in that the stop (14) or the counter-stops (15) are radially readjustable by means of the adjusting mechanism (J) integrated preferably within the feed element (V) or/and within the bearing element (A).

18. Thread-storage and delivery apparatus according to Claims 1 to 15, characterized in that the radial distance between the counter-stops (15) corresponds to double the eccentricity (e) of the cylindrical surface (Z), plus the radial thickness (X) of the stop, plus a radial overmeasure (Y) which is approximately equal to the eccentricity (e).

19. Thread-storage and delivery apparatus according to Claims 1 and 2, characterized in that the diameter-readjustment mechanism of the bearing elements (A) is disposed in the storage body (K), and in that on the storage body (K) there is provided a preferably electromotive and remote-controllable drive (E) for the read-justment mechanism.

20. Thread-storage and delivery apparatus according to Claim 19, characterized in that the bearing elements (A) are displaceable in radial guide shafts of the storage body (K) and engage by means of engagement elements (1) in a face thread (2) of a set collar disc (Q), which can be twisted on the storage body (K) on the free end face of the latter, and in that the drive (E) is a rotary drive for the set collar disc (Q).

21. Thread-storage and delivery apparatus according to Claims 4 and 5, characterized in that the feed element (V) comprises a bottom part (33) and top part (32) which are at least longitudinally movable relative to each other, in that the top part and the bottom part is respectively connected via a radially readjustable telescopic connection (35, 36, 37) to a respective hub (N) mounted rotatably on the drive shaft (T) on a cylindrical surface (Z) slanting obliquely to the drive shaft axis (H), and in that between the slants of the cylindrical surfaces (Z) - in the rotary direction of the drive shaft (T) - there is provided a phase offset.

22. Thread-storage and delivery apparatus according to Claim 21, characterized in that the top part (32) is supported in an axially displaceable manner on the bottom part (33), and in that the bottom part (33) is guided displaceably on at least one ramp (40), ascending in the axial direction, of the bearing element (H).

23. Thread-storage and delivery apparatus according to Claim 21, characterized in that the top part (32) is coupled by means of double locomotion connection with the bottom part (33), via two eccentrics (47) mounted in the bearing element (A).

24. Thread-storage and delivery apparatus according to Claim 21, characterized in that the top part (32) is coupled with the bottom part (33) by two elbow levers (50) mounted in the bearing element (A), the bottom part (33) being attached in each case to the one arm of the elbow levers, the top part (32), on the other hand, being guided in a longitudinally displaceable manner on the respective other arms of the elbow levers (50).

25. Thread-storage and delivery apparatus according to Claim 21, characterized in that the top part (32) is coupled with the bottom part (33) by two elbow levers (50) mounted in the bearing element (A), the bottom part (33) being attached in each case to the one arm of the elbow levers (50), the top part (32), on the other hand, being firmly fixed to the respective other arms (54) of the elbow levers (50), and in that the respective other arms (54) of the elbow levers are flexurally elastic in the axial direction.

26. Thread-storage and delivery apparatus according to Claim 21, characterized in that the bottom part (33) is guided in a longitudinally displaceable manner on supports (65) in the bearing element (A), and in that between the top and bottom part (32, 33) there are provided ramps (40, 41) which ascend in the axial direction, preferably having needle rollers (57) inserted in the ramp region between the top and bottom part.

27. Thread-storage and delivery apparatus according to Claim 21, characterized in that the cylindrical surfaces (Z) can be twisted relative to each other about the drive shaft axis (H), and in that a twisting apparatus, which can be actuated from without, is provided for at least one cylindrical surface (Z).

28. Thread-storage and delivery apparatus according to Claim 27, characterized in that the drive shaft (T) is a hollow shaft having a wall slot for a regulating pin (43) of a regulating shaft (42), which regulating shaft engages twistably and displaceably in the hollow shaft, in that the regulating pin (43) engages in an oblique regulating slot (44) in a sleeve (44a) bearing a cylindrical surface (Z) and mounted rotatably on the drive shaft (T), and in that the regulating shaft (42) is coupled with a drive (46), which is preferably remote-controllable by electromotive means.

29. Thread-storage and delivery apparatus according to Claims 1 to 3, characterized in that on the drive shaft (T) there is disposed a revolving, concentric ring disc (58) exhibiting magnets (59) which are alternately offset in the peripheral direction, in that on the feed element (V), which is held movably in the bearing element (A) by means of the drag clutch (S), there are provided, in a fork-like manner, continuations (60) which reach without contact over the ring disc (58), and in that the continuations (60) exhibit a magnet arrangement (61), aligned with the magnets of the ring disc (58), having magnets of opposite polarities.

30. Thread-storage and delivery apparatus according to Claims 1 and 5, characterized in that the feed elements (V) are disposed by means of radially readjustable connections (C) on a common hub (N), which is mounted rotatably on a cylindrical surface (Z) eccentric to the drive shaft axis (H), in that a further hub (N) bearing an axial drive part (67) is mounted rotatably on a cylindrical surface (Z) slanting obliquely to the drive shaft axis (H), in that the axial drive part (67) is coupled with the feed elements (V), preferably in at least one direction, in an axially motion-transmitting manner, and in that between each feed element (V) and the hub (N) there is provided at least one arm (64) which is flexurally elastic or able to be offset in the axial direction.

31. Thread-storage and delivery apparatus according to Claim 30, characterized in that the radially readjustable connection (C) is a slide block or connecting link guide (62, 63; 70) between the hub (N), which is supported in an axially non-displaceable manner on the drive shaft (T), and the arm (64) of the feed element (V).

32. Thread-storage and delivery apparatus according to Claim 31, characterized in that the feed element (4) is disposed having the arm (64), which is flexurally elastic in the axial direction, against an inner part (74), which is held on a regulating element (76) of the hub (N), in a radially readjustable manner, by means of oblique slide guides (71), in that the hub (N) is mounted in an axially displaceable manner on the drive shaft (T), and in that a regulating mechanism (80, 79) is provided, which can be actuated from without, for the axial displacement of the hub (N).

33. Thread-storage and delivery apparatus according to Claims 1, 2 and 5, characterized in that each feed element (V) is disposed, by means of two axially spaced slip clutches (R), on a preferably divided hub (N), which is mounted rotatably on a cylindrical surface (Z), eccentric to the drive shaft axis (H), of the drive shaft (T), in that a further hub (N) is provided, which is mounted rotatably on a cylindrical surface (Z), slanting obliquely to the drive shaft axis (H), of the drive shaft (T) and which is coupled with the feed element (V), in the axial direction, via a radially telescopic and bendable drive-type connection (36, 37, 81), and in that between each slip clutch (R) and the hub (N) there is provided a swivel joint (84), preferably a ball joint.

34. Thread-storage and delivery apparatus according to Claim 33, characterized in that each slip clutch (R) comprises a tube (83), disposed on the feed element (V), and a ram (82), which is disposed on the hub (N) and plunges into the tube (83), and at least one clamping ring (7), disposed on the ram (82) and having predetermined radial slip resistance.

35. Thread-storage and delivery apparatus according to Claim 33, characterized in that each slip clutch (R) comprises a cylinder (83), disposed on the feed element (V), and a piston (86), which plunges into the cylinder (83) and is held on the hub (N), which piston is displaceable in a sealed manner in the cylinder tube (83) and limits a pressure-medium chamber (87), and in that a valve (88) for controlling the pressure in the pressure-medium chamber (87) is provided, preferably a throttle valve disposed in the piston (86).

36. Thread-storage and delivery apparatus according to Claim 3, characterized in that the feed element (V) is configured as plate (89) and is held movably in the bearing element (A), and in that the feed-control drive exhibits cyclically excitable axial and radial magnets (90, 91).

37. Thread-storage and delivery apparatus according to Claim 1, characterized in that the outer side (25) of the feed element (V) is disposed on a rod-shaped bar (93), which is guided on the feed element (V) so as to allow limited radial movement, and in that between the bar (93) and the feed element (V) there is inserted at least one spring element (95), which holds the bar in the radially outer limit position and, whenever the bearing pressure of the windings (W) is increased on the basis of readjustment, is temporarily deformable up to the radially inner limit position of the bar.

## Revendications

1. Dispositif d'emmagasinage et d'amenée de fil (F), avec séparation de fils, notamment pour des fils de trame (U), comportant un corps d'emmagasinage (K) d'une réserve de fil se composant de spires (W), monté de façon tournante sur un arbre d'entraînement (T) et soumis à un blocage contre une rotation d'accompagnement, des éléments de soutien (A) se présentant à peu prés sous la forme de barreaux axiaux, répartis sur le pourtour du corps d'emmagasinage (K) et dont les côtés extérieurs (26) peuvent être inscrits dans un cercle concentrique à l'axe (H) de l'arbre d'entraînement, des éléments d'avancement (V) et se présentant à peu près sous la forme de barreaux axiaux, associés respectivement aux éléments de soutien, répartis sur le pourtour du corps d'emmagasinage et dont les côtés extérieurs (25) peuvent être inscrits dans un cercle excentrique à l'axe (H) de l'arbre d'entraînement, et qui peuvent être entraînés par rapport aux éléments stationnaires de soutien (A) sous la forme d'un mouvement d'avancement constitué de composantes radiales et de composantes axiales, caractérisé en ce que, pour modifier le diamètre du cercle excentrique, dans lequel les côtés extérieurs (25) des éléments d'avancement (V) peuvent être inscrits, il est prévu un dispositif de réglage radial pour les éléments d'avancement (V).

2. Dispositif d'emmagasinage et d'amenée de fil selon la revendication 1, caractérisé en ce que pour les éléments de soutien (A), il est prévu un mécanisme commun de réglage de diamètre et en ce que les éléments d'avancement (V) sont réglables ensemble au moyen des éléments de soutien (A) radialement par rapport au centre du cercle excentrique.

3. Dispositif d'emmagasinage et d'amenée de fil selon la revendication 1 ou 2, caractérisé en ce que chaque élément d'avancement (V) est monté de façon mobile dans l'élément de soutien (A) et en ce qu'un entraînement de commande d'avancement, de préférence magnétique et mécaniquement indépendant de l'arbre d'entraînement (T) est monté directement sur l'élément d'avancement (V).

4. Dispositif d'emmagasinage et d'amenée de fil selon la revendication 1 ou 2, caractérisé en ce qu'il est prévu entre l'élément d'avancement (V) et l'élément de soutien (A) un entraînement mécanique de commande d'avancement, qui est accouplé, exclusivement dans une direction axiale, avec les éléments de commande de mouvement axial de l'arbre d'entraînement (T).

5. Dispositif d'emmagasinage et d'amenée de fil selon la revendication 1 ou 2 caractérisé en ce qu'il est prévu sur l'arbre d'entraînement (T) un entraînement mécanique de commande d'avancement et en ce qu'il est prévu entre l'entraînement de commande d'avancement et l'élément d'avancement (V) une liaison (C) réglable radialement et comportant, dans une position d'enclenchement de marche, une résistance au déplacement radial qui est plus grande que la pression d'appui des spires (W).

6. Dispositif d'emmagasinage et d'amenée de fil selon la revendication 5, caractérisé en ce que la liaison (C) réglable radialement est agencée sous forme d'un accouplement pouvant être libéré et bloqué.

7. Dispositif d'emmagasinage et d'amenée de fil selon la revendication 5, caractérisé en ce que la liaison (C) réglable radialement est agencée comme un accouplement à glissement (R).

8. Dispositif d'emmagasinage et d'amenée de fil selon les revendications 1 à 7, caractérisé en ce qu'il est prévu un mécanisme d'ajustement (J) pour le réglage et la modification de la différence de hauteur radiale entre le côté extérieur (26) de l'élément de soutien (A) et le côté extérieur (25) de l'élément d'avancement (V), en étant disposé de préférence entre chaque élément d'avancement (V) et au moins un élément de soutien (A) adjacent, ou bien en étant prévu de façon commune pour tous les éléments d'avancement (V).

9. Dispositif d'emmagasinage et d'amenée de fil selon les revendications 3 à 7 caractérisé en ce que la disposition mobile de l'élément d'avancement (V) dans l'élément de soutien (A) est agencé sous la forme d'un accouplement de retenue (S) opérant radialement par conjugaison de formes.

10. Dispositif d'emmagasinage et d'amenée de fil selon la revendication 9, caractérisé en ce que les éléments d'avancement (V) sont disposés ensemble sur un moyeu (N), qui est monté de façon tournante sur une surface cylindrique (Z) de l'arbre d'entraînement (T), cette surface étant excentrique et disposée en oblique par rapport à l'axe (H) de l'arbre d'entraînement, et en ce que l'accouplement de retenue (S) est agencé de façon à avoir un jeu radial correspondant au moins au double de l'excentricité (e) de la surface cylindrique (Z).

11. Dispositif d'emmagasinage et d'amenée de fil selon les revendications 1 à 9, caractérisé en ce que les éléments d'avancement (V) sont disposés ensemble sur un moyeu (N), qui est monté de façon tournante sur une surface cylindrique (Z) de l'arbre d'entraînement (T), cette surface cylindrique étant excentrique et disposée en oblique par rapport à l'axe (H) de l'arbre d'entraînement, en ce que la liaison (C) réglable radialement se compose d'éléments de guidage (96, 97), mobiles et s'accrochant les uns dans les autres, de l'élément d'avancement (V) et du moyeu (N) et en ce que le mécanisme d'ajustement (J) est disposé entre les éléments de guidage ou bien entre l'élément d'avancement et un élément de soutien adjacent ou bien entre l'élément d'avancement et le moyeu (N).

12. Dispositif d'emmagasinage et d'amenée de fil selon les revendications 10 et 11, caractérisé en ce que l'élément d'avancement (V) est monté sur le moyeu (N) de façon à pouvoir tourner autour d'un axe (9) à peu près parallèle à l'axe de cylindre (8) et autour d'un axe (11) à peu près radial par rapport à l'axe de cylindre (8).

13. Dispositif d'emmagasinage et d'amenée de fil selon la revendication 7, caractérisé en ce que l'accouplement à glissement (R) est une unité à cylindre et piston à mouvement télescopique et en ce qu'il est prévu soit sur la paroi de cylindre, soit sur la paroi de piston, au moins une bague de serrage (7) pouvant tourner autour de l'axe de cylindre (8) mais ne pouvant par contre pas se déplacer en translation dans la direction de l'axe de cylindre (8) et qui s'appuie avec une précontrainte élastique contre la paroi de piston ou bien contre la paroi de cylindre.

14. Dispositif d'emmagasinage et d'amenée de fil selon la revendication 9, caractérisé en ce que l'accouplement de retenue (S) comporte des butées (14) et des contre-butées (15), se présentant par exemple sous la forme de têtons de butée s'engageant dans un trou de dimension supérieure et venant s'accrocher mutuellement les unes derrière les autres au moins dans une direction radiale.

15. Dispositif d'emmagasinage et d'amenée de fil selon la revendication 14, caractérisé en ce qu'il est prévu sur l'élément d'avancement (V) au moins une butée (14) qui s'engage entre deux contre-butées (15) de l'élément de soutien (A), espacées dans une direction radiale.

16. Dispositif d'emmagasinage et d'amenée de fil selon la revendication 15, caractérisé en ce qu'il est prévu respectivement deux butées (14) sur deux côtés longitudinaux de l'élément d'avancement (V).

17. Dispositif d'emmagasinage et d'amenée de fil selon la revendication 8, caractérisé en ce que la butée (14) ou les contre-butées (15) sont déplaçables radialement au moyen du mécanisme d' ajustement (J), intégré de préférence dans l'élément d'avancement (V) ou/et dans l'élément de soutien (A).

18. Dispositif d'emmagasinage et d'amenée de fil selon les revendications 1 à 15, caractérisé en ce que l'espacement radial entre les contre-butées (15) correspond au double de l'excentricité (e) de la surface théorique (Z) en plus de l'épaisseur radiale (X) de la butée et en plus d'une surcote radiale (Y) qui est approximativement égale à l'excentricité (e).

19. Dispositif d'emmagasinage et d'amenée de fil selon les revendications 1 et 2, caractérisé en ce que le mécanisme de réglage de diamètre des éléments de soutien (A) est disposé dans le corps d'emmagasinage (K) et en ce qu'il est prévu sur ce corps d'emmagasinage (K) un entraînement (E), de préférence à moteur électrique et télécommandé, pour le mécanisme de réglage.

20. Dispositif d'emmagasinage et d'amenée de fil selon la revendication 19, caractérisé en ce que les éléments de soutien (A) sont déplaçables dans des alvéoles radiales de guidage du corps d'emmagasinage (K) et s'engagent par des éléments d'accrochage (1) dans un filetage (2) d'un disque annulaire de réglage (Q), pouvant tourner sur le corps d'emmagasinage (K) sur son côté frontal libre, et en ce que l'entraînement (E) est un entraînement en rotation pour le disque annulaire de réglage (Q).

21. Dispositif d'emmagasinage et d'amenée de fil selon les revendications 4 et 5, caractérisé en ce que l'élément d'avancement (V) se compose d'une partie inférieure (33) et d'une partie supérieure (32), pouvant se déplacer au moins longitudinalement l'une par rapport à l'autre, en ce que la partie supérieure et la partie inférieure sont chacune reliées, par l'intermédiaire d'une liaison télescopique réglable radialement (35, 36, 37), avec respectivement un moyeu (N), monté de façon tournante sur l'arbre d'entraînement (T) par l'intermédiaire d'une surface cylindrique (Z) orientée en oblique par rapport à l'axe (H) de l'arbre d'entraînement et en ce qu'il est prévu entre les positions en oblique des surfaces cylindriques (Z) un déphasage - dans le sens de rotation de l'arbre d'entraînement (T) -.

22. Dispositif d'emmagasinage et d'amenée de fil selon la revendication 21, caractérisé en ce que la partie supérieure (32) est appuyée sur la partie inférieure (33) avec possibilité de translation axiale et en ce que la partie inférieure (33) est guidée en translation sur au moins une rampe (40), montant dans une direction axiale, de l'élément de soutien (H).

23. Dispositif d'emmagasinage et d'amenée de fil selon la revendication 21, caractérisé en ce que la partie supérieure (32) est accouplée à la partie inférieure (33) par l'intermédiaire de deux excentriques (45) montés dans l'élément de soutien (A) et comportant une double liaison de locomotion.

24. Dispositif d'emmagasinage et d'amenée de fil selon la revendication 21, caractérisé en ce que la partie supérieure (32) est accouplée à la partie inférieure (33) par deux leviers coudés (50) montés dans l'élément de soutien (A), la partie inférieure (33) est articulée sur un des bras des leviers coudés tandis que par contre la partie supérieure (32) est guidée en translation longitudinale sur les autres bras respectifs des leviers coudés (50).

25. Dispositif d'emmagasinage et d'amenée de fil selon la revendication 21, caractérisé en ce que la partie supérieure (32) est accouplée à la partie inférieure (33) par deux leviers coudés (50), montés dans l'élément de soutien (A), la partie inférieure (33) est articulée sur un des bras des leviers coudés (50) tandis que par contre la partie supérieure (32) est installée en position fixe sur les autres bras respectifs (54) des leviers coudés (50) et en ce que les autres bras respectifs (54) des leviers coudés sont axialement élastiques en flexion.

26. Dispositif d'emmagasinage et d'amenée de fil selon la revendication 21, caractérisé en ce que la partie inférieure (33) est guidée en translation longitudinale sur des appuis (65) prévus dans l'élément de soutien (A) et en ce qu'il est prévu entre la partie supérieure (32) et la partie inférieure (33) des rampes (40, 41) montant dans une direction axiale, en étant de préférence pourvues de roulements à aiguilles (57) interposés dans la zone des rampes entre la partie supérieure et la partie inférieure.

27. Dispositif d'emmagasinage et d'amenée de fil selon la revendication 21, caractérisé en ce que les surfaces cylindriques (Z) peuvent tourner l'une par rapport à l'autre autour de l'axe (H) de l'arbre d'entraînement et en ce qu'il est prévu pour au moins une surface cylindrique (Z) un dispositif d'entraînement en rotation pouvant être actionné de l'extérieur.

28. Dispositif d'emmagasinage et d'amenée de fil selon la revendication 27, caractérisé en ce que l'arbre d'entraînement (T) est un arbre creux pourvu dans sa paroi d'une fente pour un tourillon de manoeuvre (43) d'un arbre de manoeuvre (42), qui est engagé dans l'arbre creux avec possibilité de rotation et de translation, en ce que le tourillon de manoeuvre (43) s'engage dans une coulisse inclinée de manoeuvre (44) d'un manchon (44a), monté à rotation sur l'arbre d'entraînement (T) et portant une surface cylindrique Z, et en ce que l'arbre de manoeuvre (42) est accouplé à un entraînement (46), avantageusement à moteur électrique et télécommandé.

29. Dispositif d'emmagasinage et d'amenée de fil selon les revendications 1 à 3, caractérisé en ce qu'il est prévu sur l'arbre d'entraînement (T) un disque annulaire (58), concentrique, l'accompagnant en rotation et qui comporte des électro-aimants (59) décalés alternativement dans une direction circonférentielle, en ce qu'il est prévu, sur l'élément d'avancement (V), maintenu avec possibilité de déplacement dans l'élément de soutien (A) au moyen de l' accouplement de retenue (S), des appendices (60) entourant sans contact à la façon d'une fourche le disque annulaire (58) et en ce que les appendices (60) comportent un ensemble d'électro-aimants (61), comportant des électro-aimants de polarités opposées, dirigés vers les électro-aimants du disque annulaire (58).

30. Dispositif d'emmagasinage et d'amenée de fil selon les revendications 1 et 5, caractérisé en ce que les éléments d'avancement (V) sont disposés sur un moyeu commun (N) au moyen de liaisons (C) déplaçables radialement, ce moyeu est monté en rotation sur une surface cylindrique (Z) excentrique par rapport à l'axe (H) de l'arbre d'entraînement, en ce qu'un autre moyeu (N), portant une partie axiale d'entraînement (67), est monté de façon tournante sur une surface cylindrique (Z) disposée en oblique par rapport à l'axe (H) de l'arbre d'entraînement, en ce que la partie axiale d'entraînement (67) est accouplée avec les éléments d'avancement (V), de préférence de façon à transmettre un mouvement axial au moins dans une direction, et en ce qu'il est prévu entre chaque élément d'avancement (V) et le moyeu (N) au moins un bras (64) élastique en flexion ou pouvant être décalé dans le sens axial.

31. Dispositif d'emmagasinage et d'amenée de fil selon la revendication 30, caractérisé en ce que la liaison (C) déplaçable radialement est constitué par un guide à coussinet ou à coulisse (62, 63 ; 70) qui est disposé entre le moyeu (N), appuyé sans possibilité de translation axiale sur l'arbre d' entraînement (T), et le bras (64) de l'élément d'avancement (V).

32. Dispositif d'emmagasinage et d'amenée de fil selon la revendication 31, caractérisé en ce que l'élément d'agencement (4) est disposé, avec le bras (64) pouvant s'infléchir élastiquement dans une direction axiale, sur une partie intérieure (74) qui est montée avec possibilité de translation radiale sur un élément d'actionnement (76) du moyeu (N) au moyen de guides coulissants inclinés (71), en ce que le moyeu (N) est monté avec possibilité de translation axiale sur l'arbre d'entraînement (T) et en ce qu'il est prévu un mécanisme de manoeuvre (80, 79), pouvant être actionné de l'extérieur, pour assurer une translation axiale du moyeu (N).

33. Dispositif d'emmagasinage et d'amenée de fil selon les revendications 1, 2 et 5, caractérisé en ce que chaque élément d'avancement (V) est disposé au moyen de deux accouplements glissants (R) espacés axialement sur un moyeu (N), de préférence en deux parties, qui est monté de façon tournante sur une surface cylindrique (Z) de l'arbre d'entraînement (T) qui est excentrique par rapport à l'axe (H) de cet arbre d'entraînement, en ce qu'il est prévu un autre moyeu (N) monté de façon tournante sur une surface cylindrique (Z) de l'arbre d'entraînement (T) qui est disposée en oblique par rapport à l'axe (H) de cet arbre d'entraînement, ledit moyeu (N) étant accouplé avec l'élément d'avancement (V) dans une direction axiale par l'intermédiaire d'une liaison d'entraînement (36, 37, 81), déplaçable radialement de façon télescopique et pouvant subir un flambage, et en ce qu'il est prévu entre chaque accouplement glissant (R) et le moyeu (N) une articulation de pivotement (84), de préférence une articulation à rotule.

34. Dispositif d'emmagasinage et d'amenée de fil selon la revendication 33, caractérisé en ce que chaque accouplement glissant (R) se compose d'un tube (83) monté sur l'élément d'avancement (V) et d'un poussoir (82) disposé sur le moyeu (N) et pénétrant dans le tube (83), ainsi que d'au moins une bague de serrage (7) disposée sur le poussoir (82) et ayant une résistance radiale au glissement de valeur prédéterminée.

35. Dispositif d'emmagasinage et d'amenée de fil selon la revendication 33, caractérisé en ce que chaque accouplement glissant (R) se compose d'un cylindre (83) monté sur l'élément d'avancement (V) et d'un piston (86) pénétrant dans le cylindre (83) et maintenu sur le moyeu (N), en étant mobile de façon étanche dans le tube cylindrique (83) et en délimitant une chambre à fluide sous pression (87), et en ce qu'il est prévu une soupape (88) pour commander la pression dans la chambre à fluide sous pression (87), de préférence une soupape d'étranglement disposée dans le piston (86).

36. Dispositif d'emmagasinage et d'amenée de fil selon la revendication 3, caractérisé en ce que l'élément d'avancement (V) est agencé en forme de plaque (89) et est monté de façon mobile dans l'élément de soutien (A), et en ce que l'entraînement de commande d'avancement comporte des électro-aimants respectivement axial et radial (90, 91) pouvant être excités de façon synchronisée.

37. Dispositif d'emmagasinage et d'amenée de fil selon la revendication 1, caractérisé en ce que le côté extérieur (25) de l'élément d'avancement (V) est disposé sur un profilé en forme de barre (93), qui est guidé sur l'élément d'avancement (V) avec possibilité de mouvement radial limité et en ce qu'au moins un élément formant ressort (95) est interposé entre la barre (93) et l'élément d'avancement (V), de façon à maintenir la barre dans la position limite radialement extérieure alors que, lorsque la pression d'appui des spires (W) est augmentée en fonction du réglage, il est déformable temporairement jusqu'à la position limite radialement intérieure de la barre.
